# EUROPÄISCHE PATENTSCHRIFT

(11) **EP 2 598 000 B1**
(45) Veröffentlichungstag und Bekanntmachung des Hinweises auf die Patenterteilung: **23.04.2014**
(21) Anmeldenummer: 11745478.5
(22) Anmeldetag: 30.07.2011
(51) Int. Cl.: A47C 7/46, A47C 1/032

(54) **SITZ MIT EINER IN EINE VORGEKRÜMMTE VERFORMUNG EINSTELLBAREN RÜCKENLEHNE**
SEAT HAVING A BACKREST WHICH CAN BE ADJUSTED TO FORM A PRECURVED DEFORMATION
SIÈGE AVEC DOSSIER À PRÉ-CINTRAGE RÉGLABLE

(30) Priorität: 31.07.2010 CH 12522010
(43) Veröffentlichungstag der Anmeldung: 05.06.2013
(73) Patentinhaber: Vitra Patente AG, 4132 Muttenz (CH)
(72) Erfinder: GERWIG, Harald, 79400 Kandern (DE)
(74) Vertreter: Ullrich, Gerhard
(86) Internationale Anmeldenummer: PCT/CH2011/000175
(87) Internationale Veröffentlichungsnummer: WO 2012/016342

(56) Entgegenhaltungen:
- EP-A1- 2 039 271
- EP-A2- 0 151 816
- WO-A1-2011/006502
- DE-A1-102006 030 674
- DE-U1- 29 917 813

## Beschreibung

### Anwendungsgebiet der Erfindung

Die vorliegende Erfindung bezieht sich auf einen Sitz mit einer in eine vorgekrümmte Verformung einstellbaren Rückenlehne. Die Rückenlehne besitzt einen Lehnenträger mit einer Gliederkette aus einer Vielzahl von untereinander beweglich verketteten Gliedern. Insbesondere betrifft die Erfindung Fahrzeugsitze und Stühle, einschliesslich in der Sitzhöhe verstellbare Bürodrehstühle, wobei der Neigung der Rückenlehne eine synchrone Verstellung der Sitzneigung folgt. In typischer Ausstattung ist zwischen dem Stuhluntergestell und der darauf ruhenden Mechanik eine Feder, vorzugsweise eine Gasfeder, zur Einstellung der Sitzhöhe angeordnet. In einer besonderen Ausführungsform nimmt die an der Mechanik befestigte Rückenlehne durch Einwirkung einer Belastung von einer im Prinzip senkrechten Nullposition bis zu einer maximalen rückwärts gewandten Neigeposition eine sukzessive vorgekrümmte Verformung entgegen der Belastungseinwirkung ein.

### Stand der Technik

Aus der DE 36 04 534 A1 ist eine Sitzschale bekannt, in deren Rückenteil querlaufende elastische Zonen zur Biegbarkeit beim Hineinlehnen durch einen Benutzer vorgesehen sind. Die elastischen Zonen werden von durch Filmscharniere miteinander überbrückten Querrippen gebildet. Zwischen den Querrippen liegen Stopperelemente, welche bei maximal zulässiger Rückwärtsbiegung aufeinanderprallen.

Die US 5,328,245 offenbart eine Rückenlehne mit einer Vielzahl gegeneinander im Prinzip horizontal verschiebbaren Elementen, die sich nach der Kontur eines sich anlehnenden Benutzers im Profil anpassen. Nach der Profilanpassung für den individuellen Benutzer lässt sich die Gesamtheit der Elemente arretieren. In der DE 10 2004 032 765 B4 ist das Problem der Anpassung der Rückenlehne an das Rückenprofil eines Benutzers durch eine Vielzahl sich quer über die flexible Kunststofflehne erstreckender, übereinander angeordneter Kammern gelöst. Die Kammern lassen sich unterschiedlich stark mit Luft aufpumpen, so dass sie sich verschieden flexibel verformen, um sich dem individuellen Benutzerrücken anzupassen.

Die DE 42 16 159 A1 hat einen Stuhl zum Gegenstand, dessen Rückenlehne bei Rückwärtsneigung synchron den Sitz im hinteren Bereich absenkend mitführt. Die Rückenlehne ist zumindest zweifach, nämlich in ein Ober- und ein Unterteil geteilt, wobei die Teile über horizontale Achsen gelenkig miteinander verbunden sind. Hinter der Rückenlehne ist ein aufwärts ragender Stützarm vorhanden, von dem sich im Beckenbereich ein angelenkter Querhebel zur Rückenlehne erstreckt und dort ebenfalls angelenkt ist. Bei Rückwärtsneigung der Rückenlehne senkt sich diese in Gänze ab, und der Sitz senkt sich zugleich etwas im vorderen Bereich und stärker im hinteren Bereich ab. Aufgrund der Verschiebung zwischen der Rückenlehne und dem Stützarm gerät der Querhebel mehr in horizontale Position und schiebt somit das Unterteil der Rückenlehne dem Benutzer entgegen.

Der Stuhl gemäss der DE 195 02 485 C2 hat eine auf ein Untergestell aufgesetzte Basis, die von unterhalb des Sitzes bis in halbe Höhe der Rückenlehne verläuft. Basis und Sitz sind durch einen an dessen vorderen Bereich beidseits angelenkten ersten Hebel miteinander verbunden. Im aufwärts gebogenen Teil der Basis befindet sich ein in einer Bogennut verschiebbarer Bügel, der über einen zweiten am Bügel angelenkten Hebel mit dem hinteren Bereich des Sitzes gelenkig verbunden ist. Vom oberen Bügelende erstreckt sich mit beidseitiger Anlenkung ein dritter Hebel zur Rückenlehne. In der Schreibhaltung übt der Benutzer eine Belastung auf den vorderen Sitzbereich aus, der sich damit absenkt und über den zweiten Hebel den Bügel aufwärts zieht und folglich die Rückenlehne ebenfalls aufwärts sowie zum Benutzer bewegt. Verlagert der Benutzer sein Gewicht auf den hinteren Sitzbereich, wird mit dem absenkenden Sitz die Rückenlehne synchron abwärts geführt.

Der Stuhl gemäss der WO 2007/038 879 A1 hat ein auf dem Boden aufsetzendes Untergestell, eine auf das Untergestell aufgesetzte Mechanik, einen auf die Mechanik aufgesetzten Sitz und eine an der Mechanik befestigte Rückenlehne. Die Rückenlehne weist einen Lehnenrahmen auf, der ein elastisch verformbares Lehnenteil mit einer Rückenplatte trägt. Die Rückenplatte hat eine Rückenpartie, mit der ein Kopfansatz verbunden ist. Die Rückenlehne ist um eine erste Drehachse von einer im Prinzip aufrechten Nullposition bis in eine nach hinten gewandte Neigungsposition schwenkbar. Die Bewegungen von Sitz und Rückenlehne sind zueinander synchronisiert. Bei elastischer Verformung der Rückenpartie in einen freien Zwischenraum zum Lehnenrahmen hinein, durch Einwirkung einer Kraft in Richtung der Neigungsposition mit im Prinzip zum Rücken des Benutzers konkaver Tendenz, sind Mittel für ein gegenläufiges Aufrichten des Schulterbereichs als Übergangszone der Rückenpartie zum Kopfansatz und des Kopfansatzes vorgesehen. Diese Mittel sind in wesentlichen je eine zwischen dem Lehnenrahmen und der Rückenplatte beidseits angelenkte Abstützung.

Die US 6,986,549 B2 schliesslich offenbart einen Rückenlehnenträger, der zunächst aus zwei an den oberen Enden V-förmig zusammenkommenden S-förmig gekrümmten flexiblen Bahnen besteht. Die Bahnen unterteilen sich in eine Vielzahl von miteinander durch Filmscharniere verbundenen Abschnitten. Im Bereich jedes Filmscharniers ist eine Öffnung vorgesehen, und zwischen den gegenüberliegenden Öffnungen ist jeweils eine in der Vertikalebene verschwenkbare steife Rippe befestigt, welche die beiden Bahnen auf Abstand hält. Unter dem Sitz sind mehrere Zugseile eingespannt, die jeweils von der vorderen Bahn durch eine Öffnung quer zur hinteren Bahn an einer nächst höher liegenden Rippe befestigt sind. Beim Rückwärtsneigen des Rückenlehnenträgers wird aufgrund einer nicht zur Verfügung stehenden Seilverlängerung die Anbindung des Zugseils samt Rippe und angrenzender Abschnitte der Bahnen in Richtung Benutzer vorgekrümmt.

Die DE 10 2006 030 674 A1 hat eine für einen Sitz bestimmte Rückenlehne zum Gegenstand, die in eine vorgekrümmte Verformung einstellbar ist. Die Rückenlehne hat einen Lehnenträger mit einer Gliederkette aus einer Vielzahl von untereinander beweglich verketteten Gliedern. Ein flexibles Stellelement mit starrer Länge verläuft von einem oberen Fixpunkt, der an einem der Glieder im oberen Bereich des Lehnenträgers positioniert ist, entlang am Lehnenträger zu einem unteren Fixpunkt. Jedes Glied hat einen Mitnehmer, der in das abwärts folgende Glied eingreift. Das flexible Stellelement ist in einer dem Lehnenträger zugeordneten Führung gehalten, welche nahe dem oberen Fixpunkt beginnt und an einem Zwischenraum endet, der dem unteren Fixpunkt vorgelagert ist. Mittel zum Verschieben des Stellelements in der Führung und Vorkrümmen des oberen Fixpunkts mit zugehörigem Glied bewirken das Verstellen der Rückenlehne. Der Mitnehmer des zum oberen Fixpunkt zugehörigen Glieds bewirkt das Bewegen des nächsten Glieds in die vorgekrümmte Lage. Die weiteren Mitnehmer innerhalb der Gliederkette bewirken jeweils das Verstellen des angekoppelten Glieds in die vorgekrümmte Lage.

### Aufgabe der Erfindung

Basierend auf dem insoweit vorbekannten Stand der Technik liegt der Erfindung die Aufgabe zugrunde, einen Sitz mit vervollkommneter ergonomischer Funktion vorzuschlagen. Insbesondere soll, wenn sich die Rückenlehne in der nach hinten bewegten Neigungsposition befindet, die Stützung von Schulterbereich und Kopf des Benutzers verbessert werden.

Hierbei ist zu berücksichtigen, dass der Sitz auch mit einer sogenannten Synchronmechanik ausgestattet sein kann, um bei Neigungsverstellung der Rückenlehne eine adäquate Neigungsverstellung des Sitzes zu bewirken, und die Funktionen eines in der Sitzhöhe verstellbaren Bürodrehstuhls erfüllt.

### Übersicht über die Erfindung

Die für einen Sitz konzipierte Rückenlehne ist in eine vorgekrümmte Verformung einstellbar. Die Rückenlehne besitzt einen Lehnenträger mit einer Gliederkette aus einer Vielzahl von untereinander beweglich verketteten Gliedern. Ein flexibles Stellelement mit starrer Länge erstreckt sich von einem oberen Fixpunkt, welcher an einem der Glieder im oberen Bereich des Lehnenträgers vorgesehen ist, entlang am Lehnenträger zu einem unteren Fixpunkt. Jedes Glied hat einen Mitnehmer, der in das darunter angeordnete Glied eingreift. Das flexible Stellelement ist in einer am Lehnenträger vorgesehenen Führung eingebettet, welche sich von nahe dem oberen Fixpunkt bis an einen dem unteren Fixpunkt vorgelagerten Zwischenraum erstreckt. Zum Verstellen der Rückenlehne sind Mittel zum Verschieben des Stellelements in der Führung und Vorkrümmen des oberen Fixpunkts mit zugehörigem Glied vorgesehen. Der Mitnehmer des zum oberen Fixpunkt zugehörigen Glieds, welcher in das darunter angeordnete, nächste Glied eingreift, ist zum Bewegen dieses nächsten Glieds in die vorgekrümmte Lage bestimmt. Die weiteren Mitnehmer innerhalb der Gliederkette dienen jeweils zum Bewegen des angekoppelten Glieds in die vorgekrümmte Lage.

Die Rückenlehne ist in der Neigung verstellbar, wobei:
a) die Rückenlehne durch Einwirkung einer Belastung von einer im Prinzip senkrechten Nullposition bis zu einer maximalen rückwärts gewandten Neigeposition eine sukzessive vorgekrümmte Verformung entgegen der Belastungseinwirkung einnimmt;
b) die Rückenlehne eine Rückstellfeder zur Einstellung der Rückenlehne in die Nullposition bei fehlender Belastungseinwirkung hat;
c) durch den Zwischenraum ein frei schwebender Längenabschnitt des Stelllements verläuft; und
d) beim Verstellen der Rückenlehne in Richtung Neigeposition die Mittel zur Längenveränderung des Längenabschnitts mit äquivalentem Verschieben des Stellelements in der Führung und Vorkrümmen des oberen Fixpunkts mit zugehörigem Glied vorgesehen sind.

Beim Verstellen der Rückenlehne in Richtung Neigeposition generieren die Mittel zur Längenveränderung des Längenabschnitts mit äquivalentem Verschieben des Stellelements in der Führung eine Verkürzung des Längenabschnitts mit äquivalentem Einschieben des Stellelements in die Führung und Vorkrümmen des oberen Fixpunkts mit zugehörigem Glied. Das Stellelement hat die Gestalt einer Blattfeder, eines elastischen Stabes oder eines Bowdenzugs oder eines Seils.

Die Mittel umfassen:
a) einen Lehnenanschluss, der als Bestandteil des Lehnenträgers einerseits mit der Gliederkette verbunden ist und andererseits an einer an der Mechanik vorhandenen ersten Drehachse angelenkt ist; und
b) eine Stellanordnung, welche den unteren Fixpunkt aufweist und mit dem Lehnenanschluss verbunden ist.

Die Stellanordnung:
a) ist auf einer Anschlussachse mit dem Lehnenanschluss verbunden;
b) weist Mittel zur Einstellung des Übersetzungsverhältnisses der von der maximalen Neigeposition bewirkten vorgekrümmten Verformung der Gliederkette auf; und
c) weist Mittel zur Voreinstellung einer vorgekrümmten Verformung der Gliederkette in der Nullposition auf.

Die Stellanordnung besteht aus:
a) einem sich in der Anschlussachse erstreckenden zweiten Achsstab, der in Lagern am Lehnenanschluss ruht;
b) zwei Lagerelementen, die auf der Anschlussachse geführt sind;
c) einer zwischen den zwei Lagerelementen positionierten Basis, die mit einer an sich feststehenden Sitzkomponente verbunden ist und einen ersten Achsstab besitzt, durch den sich eine Basisachse erstreckt und der beidseits in jeweils einem ersten Langloch in den zwei Lagerelementen geführt ist; und
d) einer Aufnahmeeinheit, an welcher sich der untere Fixpunkt befindet und die einen dritten Achsstab besitzt, durch den sich eine Verbindungsachse erstreckt und der beidseits an den zwei Lagerelementen angelenkt ist.

Zur Verstellung der Position des unteren Fixpunkts:
a) besitzt jedes der zwei Lagerelemente jeweils ein zweites Langloch, in dem die Positionierung des dritten Achsstabs einstellbar ist; und/oder
b) ist die Aufnahmeeinheit in sich verstellbar, z.B. durch Verlängerung bzw. Verkürzung in Relation zum dritten Achsstab.

Alternativ besteht die Stellanordnung in einer *zweiten Variante* aus:
a) einer Aufnahmeeinheit, wobei:
   aa) sich an der Aufnahmeeinheit der untere Fixpunkt befindet;
   ab) die Aufnahmeeinheit ein Langloch hat, in welchem ein sich auf der Anschlussachse erstreckender Achsbolzen drehfest und verschieblich geführt ist; und
   ac) sich von der Aufnahmeeinheit ein Fortsatz erstreckt; und
b) einer Justiereinheit, wobei:
   ba) die Justiereinheit an einem zum Sitz gehörenden Sitzträger befestigt ist, vorzugsweise auf einer am Sitzträger angeordneten Hinterachse angelenkt ist;
   bb) die Justiereinheit ein Prellelement hat, dessen Position sich mit einem Stellorgan variieren lässt; und
   bc) das Prellelement an den Fortsatz anstösst, um die auf dem Achsbolzen geführte Aufnahmeeinheit gemäss Einstellung an der Justiereinheit zu positionieren.

Der Fortsatz liegt mit einer Keilfläche am Prellelement an und bewegt sich beim Verstellen der Rückenlehne in Richtung Neigeposition auf dem Prellelement abwärts.

Die Gliederkette schliesst zuoberst mit einem Kopfglied ab, in dem der obere Fixpunkt vorgesehen ist und an das sich ein erstes Kettenglied anschliesst, dem weitere Kettenglieder folgen. An das untere letzte Kettenglied schliesst sich ein Brückenglied an, welches starr mit dem Lehnenanschluss verbunden oder mit dem Lehnenanschluss einteilig ausgebildet ist. Die Gliederkette des Lehnenträgers kann bis zum Schulterbereich der Benutzer oder, in der Höhe verlängert, bis über eine Kopfpartie ausgebildet sein.

Die beweglichen Verkettungen zwischen den Gliedern der Gliederkette und vorzugsweise auch zwischen dem unteren letzten Kettenglied und dem Brückenglied sind von Scharnieren in Gestalt von miteinander formschlüssigen Elementen oder von Filmscharnieren gebildet. Die Gliederkette ist auf der dem Sitzteil abgewandten Seite mit hinteren Stoppern versehen, die ein Durchbiegen von Gliederkette und Brückenglied, vom Sitzteil abgewandt, nach hinten blockieren. Die Gliederkette kann auf der dem Sitzteil zugewandten Seite mit vorderen Stoppern versehen sein, die eine vorgekrümmte Verformung entgegen der Belastungseinwirkung, dem Sitzteil zugewandt, über ein maximal definiertes Mass hinaus blockieren.

Die auf ein Untergestell aufgesetzte Mechanik:
a) dient beim Verstellen der Rückenlehne zwischen der Nullposition und der Neigeposition zum synchronen Bewegen des Sitzteils zwischen einer Nullneigung und einer Maximalneigung;
b) umfasst ein im Prinzip feststehend auf das Untergestell aufgesetztes Bodenteil, durch das sich die im Prinzip feststehende erste Drehachse erstreckt;
c) umfasst einen das Sitzteil stützenden Sitzträger, durch den sich eine zweite Drehachse erstreckt, an der Verbinder einerseits angelenkt sind, die andererseits an der ersten Drehachse angelenkt sind; und
d) besitzt eine sich durch das Bodenteil erstreckende dritte Drehachse, an welcher der Sitzträger angelenkt ist.

Der Lehnenanschluss ist an den Verbindern befestigt. Der Lehnenanschluss ist zweiarmig ausgebildet, und beide Arme weisen an den den Verbindern zugewandten Enden jeweils ein Formteil auf, das zur Befestigung am jeweils zugeordneten Verbinder bestimmt ist. Zumindest einige Glieder der Gliederkette und optional auch das Brückenglied sind mit Polsterträgern versehen, die zur Abstützung eines an der Rückenlehne vorhandenen Polsters dienen. Die Polsterträger sind mittels Anschlussgliedern am jeweiligen Glied befestigt oder erstrecken sich einstückig vom jeweiligen Glied.

Die Gliederkette:
a) ist ein einstückiges Kunststoff-Formteil; oder
b) ist mit den Polsterträgern ein einstückiges Kunststoff-Formteil; oder
c) ist mit den Polsterträgern und dem Brückenglied ein einstückiges Kunststoff-Formteil; oder
d) ist mit den Polsterträgern, dem Brückenglied und dem Lehnenanschluss ein einstückiges Kunststoff-Formteil.

Die Rückstellfeder - zur Einstellung der Rückenlehne in die Nullposition bei fehlender Belastungseinwirkung - ist eine zusätzliche Funktion des Stellelements und zur Verstärkung der Rückstellfunktion des Stellelements kann ein separates Zugelement am Lehnenträger fixiert sein. Hierbei ist das Zugelement vorzugsweise auf der dem Benutzer abgewendeten Rückseite des Lehnenträgers zwischen dem Kopfglied und dem Brückenglied fixiert. Alternativ wird Rückstellfeder von den Scharnieren zwischen den Gliedern und/oder von der zusätzlichen Funktion des Stellelements und/oder dem separaten Zugelement gebildet.

Am Lehnenträger innerhalb der Gliederkette:
a) verschiedene Krümmungszonen mit variierter vorgekrümmter Verformung, mit im Prinzip unterschiedlichen Krümmungsradien ausgebildet sind; und/oder
b) differenzierte Steifigkeitszonen mit verschiedenem Verformungswiderstand ausgebildet sind; und
c) die verschiedenen Krümmungszonen mit den differenzierten Steifigkeitszonen miteinander überlagert ausgebildet sein können.

Am Lehnenträger innerhalb der Gliederkette, in spezieller Ausgestaltung:
a) ist in deren oberem Bereich in Relation zum unteren Bereich eine intensivere vorgekrümmte Verformung vorgesehen, um dem sich in den Sitz hineinlehnenden Benutzer von der Schulter aufwärts eine ihm weiter zugewandte Stützung zu bieten, was mit einer differenzierten Dimensionierung und/oder verschiedenem Materialeinsatz innerhalb der Gliederkette erzielbar ist; und
b) ist der Lumbalbereich in Relation zur übrigen Gliederkette mit einem höheren Verformungswiderstand ausgebildet, um den Benutzer damit in diesem Körperbereich fester zu stützen.

Zwischen dem Untergestell und der Mechanik ist eine Feder, vorzugsweise eine Gasfeder, zur Einstellung der Sitzhöhe angeordnet. Der Sitz ist als Drehstuhl ausgebildet. Die Basis der Adapteranordnung ist am Bodenteil der Mechanik oder an einer ausfahrenden Kolbenstange der Höhengasfeder befestigt.

Der Lehnenträger ist auf der dem Benutzer zugewandten Seite mit einem Polster versehen, welches einen Lumbalbereich hat und oben eine Kopfpartie aufweisen kann. Im Lumbalbereich des Polsters ist ein in der Höhe einstellbares Stützelement vorgesehen, und die Kopfpartie ist in der Höhe verschiebbar.

### Kurzbeschreibung der beigefügten Zeichnungen

Es zeigen:
- Figur 1A -: einen erfindungsgemässen Stuhl in Form eines Bürodrehstuhls, mit einer um eine Kopfpartie verlängerten Rückenlehne, in aufrechter Nullposition, in perspektivischer Frontansicht;
- Figur 1B -: den Stuhl gemäss Figur 1A, mit dem sichtbaren Lehnenträger ers*ter Variante,* in perspektivischer Rückansicht;
- Figur 1C -: den Stuhl gemäss Figur 1A, in Seitenansicht;
- Figur 1D -: den Stuhl gemäss Figur 1C, ohne Kopfpartie;
- Figur 2A -: den Stuhl gemäss Figur 1A, in maximaler Neigeposition, in perspektivischer Frontansicht;
- Figur 2B -: den Stuhl gemäss Figur 2A, in perspektivischer Rückansicht;
- Figur 2C -: den Stuhl gemäss Figur 2A, in Seitenansicht;
- Figur 2D -: den Stuhl gemäss Figur 2C, ohne Kopfpartie;
- Figur 3A -: die Mechanik aus Figur 1A, in perspektivischer Frontansicht von oben;
- Figur 3B -: die Mechanik gemäss Figur 3A, in Seitenansicht;
- Figur 3C -: die Mechanik gemäss Figur 3A, mit aufgesetztem Sitz, in perspektivischer Frontansicht von unten;
- Figur 3D -: den Aufbau gemäss Figur 3C, in perspektivischer Rückansicht von unten;
- Figur 4A -: den Lehnenträger aus Figur 1B, ohne Polsterträger, in aufrechter Nullposition, in perspektivischer Frontansicht;
- Figur 4B -: den Aufbau gemäss Figur 4A, in perspektivischer Rückansicht von unten;
- Figur 4C -: den Aufbau gemäss Figur 4A, als prinzipielle Schnittdarstellung;
- Figur 4D -: das vergrösserte Detail X1 aus Figur 4C;
- Figur 4E -: das vergrösserte Detail X2 aus Figur 4C;
- Figur 5A -: den Lehnenträger gemäss Figur 4A, mit Polsterträgern und Polster zu einer Rückenlehne komplettiert, in aufrechter Nullposition, in perspektivischer Rückansicht;
- Figur 5B -: die Rückenlehne gemäss Figur 5A, in perspektivischer Rückansicht von unten;
- Figur 5C -: die Rückenlehne gemäss Figur 5A, in perspektivischer Frontansicht;
- Figur 5D -: die Rückenlehne gemäss Figur 5A, mit Schubelement, als prinzipielle Schnittdarstellung;
- Figur 6A -: den Aufbau gemäss Figur 4A, mit Schubelement, in perspektivischer Explosivansicht;
- Figur 6B -: das vergrösserte Detail X5 aus Figur 6A;
- Figur 6C -: das vergrösserte Detail X6 aus Figur 6A;
- Figur 7A -: den Aufbau gemäss Figur 4A, in maximaler Neigeposition, in perspektivischer Frontansicht;
- Figur 7B -: den Aufbau gemäss Figur 7A, in perspektivischer Rückansicht von unten;
- Figur 7C -: den Aufbau gemäss Figur 7A, als prinzipielle Schnittdarstellung;
- Figur 7D -: das vergrösserte Detail X3 aus Figur 7C;
- Figur 7E -: das vergrösserte Detail X4 aus Figur 7C;
- Figur 8A -: das auf das Untergestell aufgesetzte Bodenteil der Mechanik, mit Einbauten, Verbindern, Lehnenanschluss, Stellanordnung und abgehobenem Sitzträger, in perspektivischer Draufsicht;
- Figur 8B -: den Aufbau gemäss Figur 8A, in Perspektivansicht von unten;
- Figur 8C -: den Aufbau gemäss Figur 8A, mit auf das Bodenteil aufgesetztem Sitzträger, in perspektivischer Draufsicht;
- Figur 9A -: den Zusammenbau aus Mechanik, Lehnenanschluss, Formteilen und Stellanordnung in einer ersten Justierung, in Nullposition, als Prinzipdarstellung;
- Figur 9B -: den Zusammenbau gemäss Figur 9A, in maximaler Neigeposition;
- Figur 10A -: den Zusammenbau gemäss Figur 9A, mit der Stellanordnung in einer zweiten Justierung, in Nullposition;
- Figur 10B -: den Zusammenbau gemäss Figur 10A, in maximaler Neigeposition;
- Figur 11A -: den Zusammenbau gemäss Figur 9A, mit der Stellanordnung in einer dritten Justierung, in Nullposition;
- Figur 11B -: den Zusammenbau gemäss Figur 11A, in maximaler Neigeposition;
- Figur 12A -: den Zusammenbau gemäss Figur 9A, mit der Stellanordnung in einer vierten Justierung, in Nullposition;
- Figur 12B -: den Zusammenbau gemäss Figur 12A, in maximaler Neigeposition;
- Figur 13A -: einen Lehnenträger *zweiter Variante,* in aufrechter Nullposition, in perspektivischer Rückansicht;
- Figur 13B -: die Gliederkette und Brückenglied aus Figur 13A, in aufrechter Nullposition, in perspektivischer Frontansicht;
- Figur 13C -: den Aufbau gemäss Figur 13A, in aufrechter Nullposition, als prinzipielle Schnittdarstellung;
- Figur 14A -: den Aufbau gemäss Figur 13B, in maximaler Neigeposition, in perspektivischer Rückansicht;
- Figur 14B -: den Aufbau gemäss Figur 14A, in maximaler Neigeposition, in perspektivischer Frontansicht;
- Figur 14C -: den Aufbau gemäss Figur 14A, in maximaler Neigeposition, als prinzipielle Schnittdarstellung;
- Figur 15A -: den Aufbau gemäss Figur 9A, mit einer Stellanordnung *zweiter Variante* und daran angeschlossenem Stellelement mit Führung, in Nullposition, als prinzipielle Schnittdarstellung;
- Figur 15B -: den Aufbau gemäss Figur 15A, in Perspektivansicht;
- Figur 15C -: das vergrösserte Detail X7 aus Figur 15A;
- Figur 15D -: den Aufbau gemäss Figur 15A, in maximaler Neigeposition, als prinzipielle Schnittdarstellung; und
- Figur 15E -: das vergrösserte Detail X8 aus Figur 15D.

### Ausführungsbeispiel

Anhand der beiliegenden Zeichnungen erfolgt nachstehend die detaillierte Beschreibung eines Ausführungsbeispiels zum erfindungsgemässen Sitz mit alternativen Gestaltungen der Rückenlehne und daran vorhandener Stellanordnung. Für die gesamte weitere Beschreibung gilt folgende Festlegung. Sind in einer Figur zum Zweck zeichnerischer Eindeutigkeit Bezugsziffern enthalten, aber im unmittelbar zugehörigen Beschreibungstext nicht erläutert, so wird auf deren Erwähnung in vorangehenden Figurenbeschreibungen Bezug genommen. Im Interesse der Übersichtlichkeit wird auf die wiederholte Bezeichnung von Bauteilen in nachfolgenden Figuren zumeist verzichtet, sofern zeichnerisch eindeutig erkennbar ist, dass es sich um "wiederkehrende" Bauteile handelt.

### Figuren 1A bis 1D

Der dargestellte Sitz in Gestalt eines Bürodrehstuhls besteht aus dem auf dem Boden aufsetzenden Untergestell **1,** der darauf ruhenden Mechanik **2,** auf welcher das Sitzteil **3** montiert ist, sowie einer Rückenlehne **4,** die in komfortabler Ausstattung eine Kopfpartie **h** umfasst und mit einem Polster **49** versehen ist. Das Untergestell **1** hat typisch zunächst einen Fuss **10 -** z.B. einen 5-Sternfuss -, der auf Bodenelementen **14,** vorzugsweise Rollen, ruht. Zur Einstellung des Niveaus des Sitzteils **3** und gleichzeitigen Federung ist eine Höhengasfeder **12** in einem Standrohr **11** zentrisch in den Fuss **10** vertikal eingesetzt, welche die Mechanik **2** trägt. Die Rückenlehne **4** strukturiert sich in den Lehnenträger **40 -** hier in einer *ersten Variante -,* die Polsterträger **48** und das daran ruhende Polster **49.** Der Lehnenträger **40** umfasst eine Gliederkette **41,** das daran unten ansetzende Brückenglied **42,** welches mit dem Lehnenanschluss **43** verbunden ist, sowie die Stellanordnung **45** in einer *ersten Variante.* An der Gliederkette **41** und dem Brückenglied **42** sind mittels Anschlussgliedern **480** plattenförmige Polsterträger **48** befestigt, an denen das Polster **49** anliegt. Der Lehnenanschluss **43** führt an die Mechanik **2** heran. Als Drehstuhl lässt sich dieser um eine Vertikaldrehachse in der Regel um 360° schwenken und verharrt im unbelasteten Zustand in der Nullposition, welche durch die Vorspannung von der Federbaugruppe in der Mechanik **2** erzwungen und durch einen Anschlag in Richtung Vorwärtsneigung limitiert wird.

Die Nullposition ist durch folgende Stellungen definiert:
- Nullneigung **S₀** des Sitzteils **3:** d.h. die Oberfläche des Sitzteils **3** ist zumindest im Prinzip horizontal;
- Nullposition **R₀** des Lehnenträgers **40:** d.h. die den Benutzer stützende Gliederkette **41** und Brückenglied **42** stehen im Prinzip vertikal und damit komplementär zur aufrechten Sitzhaltung eines Benutzers.

Durch die Mechanik **2** erstrecken sich die im Prinzip feststehende erste Drehachse **D1,** die um die erste Drehachse **D1** schwenkbare zweite Drehachse **D2** sowie die im Prinzip ebenfalls feststehende dritte Drehachse **D3.** Zunächst ferner sichtbar sind die vierte Drehachse **D4** und die fünfte Drehachse **D5,** welche durch die Stellanordnung **45** verlaufen.

### Figuren 2A bis 2D

Durch Einwirkung einer von einem Benutzer verursachten Belastung auf die Rückenlehne **4** lässt sich diese komplett bis in die maximal rückwärts gewandte Neigeposition **Rₘₐₓ** bewegen. Bei der Ausgestaltung der Mechanik **2** als Synchronmechanik folgt das Sitzteil **3** aus der vorherigen Nullneigung **S₀** in die maximale Sitzneigung **Sₘₐₓ.** Erfindungsgemäss gerät dabei die Rückenlehne **4** mit der Gliederkette **41** im Lehnenträger **40** in eine entgegen der Belastungseinwirkung vorgekrümmte Verformung, so dass der sich in den Sitz hineingelehnte Benutzer insbesondere in seinem Schulter- und Kopfbereich mit aufrechter Tendenz gestützt wird und seine Augen quasi horizontale Blickrichtung beibehalten.

In der Rückenlehne **4** ist eine nicht gezeigte Rückstellfeder vorgesehen, die bei fehlender Belastungseinwirkung die Einstellung der Rückenlehne **4** mit dem Lehnenträger **40** in die Nullposition **R₀** bewirkt. Die Ausführungen gemäss Figuren 2A-2C sind mit der Kopfpartie **h** versehen, während bei der Ausführung gemäss Figur 2D die Gliederkette **41** verkürzt ist und somit keine Kopfpartie **h** besitzt.

### Figuren 3A bis 3D

Die Mechanik **2** ist an sich aus den Patentpublikationen WO 2005/120291 A1 und WO 2007/038879 A1 bekannt und besteht im wesentlichen aus dem Bodenteil **20,** dem darauf positionierten Sitzträger **21** und den Verbindern **22.** Das Bodenteil **20** ist mit seiner Öffnung **200** auf das obere Ende der ausfahrbaren Kolbenstange, eine in einem Standrohr **11** angeordnete Höhengasfeder **12,** fest aufgesetzt. Auf der ersten Drehachse **D1** sind die beiden winkelförmigen Verbinder **22** angelenkt, die andererseits auf der zweiten Drehachse **D2** in den Lagermulden **210** im hinteren Bereich des schwenkbaren Sitzträgers **21** angelenkt sind. Im vorderen Bereich sind das Bodenteil **20** und der Sitzträger **21** auf der dritten Drehachse **D3** miteinander verbunden. Beidseits vom Sitzträger **21** erstreckt sich je ein Armlehnenstutzen **24,** in den sich das freie Ende des Tragarms einer Armlehne einsetzen lässt. Zusätzlich kann angrenzend an einen der Armlehnenstutzen **24** ein Einstellstutzen **25** vorhanden sein, in welchem ein Stellorgan ruht, das bei Betätigung die Verstellung der sogenannten Sitztiefe erlaubt, indem die auf dem Sitzträger **21** montierte Polsterplatte **30,** welche die Unterseite des Sitzes **3** bildet, aus einer Arretierung gelöst und begrenzt verschiebbar wird. An der Mechanik **2** ist der übliche Höheneinstellhebel **26** vorhanden, um die Kolbenstange der Höhengasfeder **12** aus der Arretierung zu lösen und somit das Sitzteil **3** hochzufahren. Der Arretierhebel **27** dient der Blockierung der Mechanik **2,** so dass sich die Rückenlehne **4** nicht aus der senkrechten Nullposition in die Neigeposition **Rₘₐₓ** bewegen lässt. Schliesslich ist ein Vorspannungshebel **28** vorhanden, der dazu dient, an einem zur Mechanik **2** gehörenden, nicht dargestellten Federsystem die für die Verstellung der Rückenlehne **4** aufzubringende Kraft einzustellen.

### Figuren 4A bis 6C

Diese Figurenfolge illustriert den konstruktiven Aufbau der kompletten Rückenlehne **4** mit dem gesamten Lehnenträger **40** mit Gliederkette **41,** Brückenglied **42,** Lehnenanschluss **43,** Formteilen **44** und Stellanordnung **45** in der momentanen Nullposition **R₀.** Die auch eine Kopfpartie **h** umfassende Gliederkette **41** beginnt zuoberst mit einem Kopfglied **410,** das mit einem ersten Glied **411** mittels eines Scharniers **417** verbunden ist. Diesem ersten Glied **411** folgen weitere durch Scharniere **417** untereinander verkettete Glieder **411,** wobei das unterste Glied **411** über ein Scharnier **417** mit dem an sich unbeweglichen Brückenglied **42** verbunden ist. Jedes Glied **411** trägt anteilig zu einem oberen und einem unteren Scharnier **417** bei. Das obere Scharnier **417** dient der Verbindung mit dem über dem betreffenden Glied **411** angeordneten Glied **411** bzw. Kopfglied **410,** und das untere Scharnier **417** dient der Verbindung mit dem unterhalb des betreffenden Glieds **411** angeordneten Glied **411** bzw. Brückenglied **42.** Ein Scharnier **417** besteht hier aus Zapfen im Kopfglied **410** und in den Gliedern **411** sowie aus Zapfenlöchern in den Gliedern **411** und im Brückenglied **42.**

Auf der Frontseite ist jeweils zwischen den Gliedern **410,411,42** ein vorderer Stopper **413** vorhanden, der die maximal mögliche vorgeneigte Winkelstellung zwischen den Gliedern **410,411,42** begrenzt. Jedenfalls zwischen den vorderen Stoppern **413,** die zum Kopfglied **410** und den nachfolgenden Gliedern **411** gehören - nämlich jene Glieder **410,411,** welche sich bei der Neigeposition **Rₘₐₓ** in die vorgekrümmte Verformung bewegen - ist jeweils ein offener Spalt vorhanden, um die Bewegung der Glieder **410,411** aufeinander zu entgegen der Belastungseinwirkung zu ermöglichen. An den vorderen Stoppern **413** sind die Anschlussglieder **480** zur Befestigung der Polsterträger **48** montiert. Auf der Rückseite ist jeweils zwischen den Gliedern **410,411,42** ein hinterer Stopper **414** angeordnet, welcher die rückwärts geneigte Winkelstellung zwischen den Gliedern **410,411,42** verhindert, daher stossen die hinteren Stopper **414** spaltfrei aneinander. Das Kopfglied **410** und die sich kettenmässig anschliessenden Glieder **411** haben jeweils einen Mitnehmer **412,** der ab einer definierten vorgeneigten Winkelstellung das abwärts nächstfolgende Glied **411** in eine vorgeneigte Winkelstellung mitzieht.

Die hinteren Stopper **414** umschliessen mit jeweils einer innerlich der Gliederkette **41** montierten Deckplatte **416** einen Durchlass, die zusammen den oberen Teil der Führung **46** für das Stellelement **47** bilden. Die Führung **46** endet im Kopfglied **410** mit einer zusätzlichen Deckplatte **416** am oberen Fixpunkt **415** als Einspannstelle für das Stellelement **47.** Vom untersten Glied **411** geht die Führung **46** in das langgestreckte Brückenglied **42** über und erstreckt sich bis zur Führungsmündung **462** am unteren Ende des Brückenglieds **42.** Das Stellelement **47** verläuft vom oberen Fixpunkt **415** durch die Führung **46,** tritt an der Führungsmündung **462** in einen freien Zwischenraum **460** und wird am unteren Fixpunkt **458** einer Aufnahmeeinheit **459** gefasst. Innerhalb des freien Zwischenraums **460** erstreckt sich das Stellelement **47** in geschwungenem Verlauf als frei schwebender Längenabschnitt **a.**

Zur Befestigung des Lehnenträgers **40** an den beiden Verbindern **22** der Mechanik **2** ist jeder der beiden Arme des Lehnenanschlusses **43** am unteren Ende mit einem Formteil **44** versehen, das die erste Haltekontur **441** und die zweite Haltekontur **442** aufweist, um an den zugeordneten Verbinder **22** anzudocken. Zwischen den beiden aufwärts gerichteten Armen des Lehnenanschlusses **43** ist der untere Teil des Brückenglieds **41** eingebaut.

Die Stellanordnung **45** ist auf der fünften Drehachse **D5** mit dem Lehnenanschluss **43** verbunden. Hierzu ist nahe den Formteilen **44** an jedem Arm des Lehnenanschlusses **43** ein Lagerelement **430** vorhanden, um darin einen zweiten Achsstab **456** aufzunehmen, durch den die fünfte Drehachse **D5** verläuft. Die Adapteranordnung **45** besteht ferner aus:
- zwei als Winkel ausgebildeten Lagerelementen **453,** die auf der fünften Drehachse **D5** geführt sind;
- einer zwischen den zwei Lagerelementen **453** positionierten Basis **450,** die mit dem Bodenteil **20** der Mechanik **2** oder mit der Öffnung **451,** die ausfahrbare Kolbenstange der Höhengasfeder **12** umfassend, verbunden ist und einen ersten Achsstab **452** besitzt, durch den sich die vierte Drehachse **D4** erstreckt und der beidseits in jeweils einem ersten Langloch **454** in den zwei Lagerelementen **453** geführt ist; und
- einer Aufnahmeeinheit **459,** an welcher sich der untere Fixpunkt **458** befindet und die einen dritten Achsstab **457** besitzt, durch den sich eine sechste Drehachse D6 erstreckt und der beidseits an den zwei Lagerelementen **453** angelenkt ist.

Zur Verstellung der Position des unteren Fixpunkts **458** besitzt jedes der zwei Lagerelemente **453** jeweils ein zweites Langloch 455, in dem die Positionierung des dritten Achsstabs **457** einstellbar ist. Ausserdem ist die Aufnahmeeinheit **459** in sich verstellbar, z.B. durch ihre Verlängerung bzw. Verkürzung in Relation zum dritten Achsstab **457.** Hierzu kann das Frontteil der Aufnahmeeinheit **459 -** daran befindet sich der untere Fixpunkt **458 -** vom miteinander verbundenen hinteren Ankerteil der Aufnahmeeinheit **459 -** in diesem steckt der dritte Achsstab **457 -** aus einer engsten Zusammenfügung auf eine wählbare Distanz eingestellt werden.

In der momentanen aufrechten Nullposition **R₀** des Lehnenträgers **40** und der gegenwärtigen Einstellung der Aufnahmeeinheit **459** befinden sich - ausgehend von der feststehenden vierten Drehachse **D4 -** die fünfte Drehachse **D5** oberhalb, in Relation zum Lehnenträger **40,** vor **D4** und die sechste Drehachse **D6** im Prinzip senkrecht oberhalb von **D5.** Die Lagerelemente **453** stehen so, dass das erste Langloch **454** nahezu horizontal und das zweite Langloch **455** nahezu vertikal ausgerichtet sind. Die Stellanordnung **45** befindet sich in einer zweiten Justierung (s. auch Figur 10A), d.h. die sechste Drehachse **D6** mit dem darauf steckenden Ankerteil der Aufnahmeeinheit **459** steht im zweiten Langloch **455** auf der untersten Stellung, und das Frontteil der Aufnahmeeinheit **459** ist auf Distanz zum Ankerteil eingestellt.

Mit an den Anschlussgliedern **480** befestigten plattenförmigen Polsterträgern **48** und dem darauf angebrachten Polster **49** entsteht eine komplette Rückenlehne **4,** die sich über den Lumbal- und Schulterbereich sowie die verlängernde Kopfpartie h erstreckt.

### Figuren 7A bis 7E

Diese Figurenfolge illustriert die Details des gesamten Lehnenträgers **40** in der durch Belastungseinwirkung auf die Rückenlehne **4** jetzt eingenommenen maximalen Neigeposition **Rₘₐₓ.** Der starr miteinander verbundene Zusammenbau aus Formteilen **44,** Lehnenanschluss **43** und Brückenglied **42** ist rückwärts geneigt und hat die gesamte Gliederkette **41** mitgenommen. Durch die Rückwärtsneigung der Lagerelemente **430** am Lehnenanschluss **43** hat sich die fünfte Drehachse **D5** abwärts bewegt und die in den ersten Langlöchern **454** auf der vierten Drehachse **D4** geführten Lagerelemente **453** in Schrägstellung gezogen. Ausgehend von der feststehenden vierten Drehachse **D4** befindet sich die fünfte Drehachse **D5** nun unterhalb, in Relation zum Lehnenträger **40,** vor **D4** und die sechste Drehachse **D6** oberhalb vor **D5.** Die Lagerelemente **453** stehen so, dass das erste Langloch **454** und das zweite Langloch **455** V-förmig zum Boden ausgerichtet sind. Die Stellanordnung **45** befindet sich weiterhin in der zweiten Justierung, somit steht die sechste Drehachse **D6** mit dem darauf steckenden Ankerteil der Aufnahmeeinheit **459** im zweiten Langloch **455** auf der untersten Stellung und das Frontteil der Aufnahmeeinheit **459** ist auf Distanz zum Ankerteil eingestellt.

Somit hat sich durch Annäherung der Führungsmündung **462** und des unteren Fixpunkts **458** der Zwischenraum **460** verengt und der frei schwebende Längenabschnitt **a** des Stellelements **47** verkürzt. Durch die Beschaffenheit des flexiblen Stellelements **47,** die Positionierung von Führungsmündung **462** und unterem Fixpunkt **458** sowie den zwangsweisen Verlauf des Stellelements **47** in der Führung **46,** wird zumindest ein wesentlicher Anteil der Kürzung des Längenabschnitts **a** entlang der Führung **46** gegen den oberen Fixpunkt **415** geschoben. Eine rückwärts gekrümmte Verformung zwischen den Gliedern **410,411** ist durch die aneinander prallenden hinteren Stopper **414** ausgeschlossen. Überdies begünstigt die hinten liegende Positionierung des oberen Fixpunkts **415** am Kopfglied **410** beim Hochfahren des Stellelements **47** dessen nur vorwärts gerichtetes Abknicken entgegen der Belastungseinwirkung. Der Mitnehmer **412** am Kopfglied **410** bewirkt ein ebenfalls vorwärts gerichtetes Abknicken des nächsten Gliedes **411,** das seinerseits durch den zugehörigen Mitnehmer **412** das nachfolgende Glied **411** vorwärts zieht. Je nach Dimensionierung setzt sich die vorgekrümmte Verformung nur auf einige nächste Glieder **411** innerhalb der in Richtung des Brückengliedes **42** fort, d.h. die näher zum Brückenglied **42,** im Lumbalbereich des Benutzers liegenden Glieder **411** könnten nicht mehr von der vorwärts abknickenden Auslenkung erfasst werden. Mit einer differenzierten Dimensionierung innerhalb der Gliederkette **41** lässt sich in deren oberen Bereich - im wesentlichen über die Kopfpartie **h -** eine intensivere vorgekrümmte Verformung erzielen, als abwärts in Richtung des Brückengliedes **42** zum Lumbalbereich des Benutzers. Damit erfährt der sich in den Sitz hineinlehnende Benutzer von der Schulter aufwärts eine ihm weiter zugewandte Stützung. Ferner lassen sich innerhalb der Gliederkette **41** Zonen unterschiedlicher Steifigkeit ausbilden, so dass z.B. der Lumbalbereich am Sitz dem sich anlehnenden Benutzer einen grösseren Widerstand gegen Verformung bietet - sich also härter darstellt - und den Benutzer damit in diesem Körperbereich fester stützt.

### Figuren 8A bis 8C

Diese Figurenfolge veranschaulicht in Ergänzung zu den Figuren 3A-3D den Zusammenbau von Untergestell **1,** darauf aufgesetztem Bodenteil **20** der Mechanik **2,** Verbindern **22,** Lehnenanschluss **43,** Stellanordnung **45** und zunächst noch abgehobenem Sitzträger **21** (s. Figuren 8A und 8B). Der gesamte Lehnenträger **40** ist mit seinem Lehnenanschluss **43** an den Verbindern **22** befestigt. Hierbei sind die Formteile **44** mit den Verbindern **22** vorzugsweise verschraubt, und die ersten Haltekonturen **441** der Formteile **44** hintergreifen nicht bezeichnete Durchbrüche an den Verbindern **22** nahe der zweiten Drehachse **D2.** Die Basis **450** der Stellanordnung **45** sitzt mit ihrer Öffnung **451** auf der ausfahrenden Kolbenstange der Höhengasfeder **12** oder könnte am Bodenteil **20** befestigt sein. Bei auf das Bodenteil **20** aufgesetztem Sitzträger **21** (s. Figur 8C) sind beide auf der zweiten Drehachse **D2** und der dritten Drehachse **D3** miteinander verbunden. Typisch für eine Synchronmechanik **2** folgt der Sitzträger **21** einer Rückwärtsneigung des Lehnenträgers **40** in Richtung maximaler, hinten abgesenkter Sitzneigung **Sₘₐₓ.** Sollte der Sitz weder als Drehstuhl ausgestaltet sein noch sich in der Sitzhöhe einstellen lassen, kommt auch eine Befestigung der Basis **450** an einem anderen an sich feststehenden Teil des Sitzes, z.B. am Untergestell **1,** in Betracht.

### Figuren 9A bis 12B

Die folgenden vier Figurenpaare zeigen die Stellanordnung **45** *erster Variante* in vier verschiedenen Justierungen, nämlich jeweils in der Nullposition **R₀** von Lehnenträger **40** mit zugehöriger Nullneigung **S₀** des Sitzträgers **21** und in deren maximaler Neigeposition **Rₘₐₓ** mit zugehöriger maximaler Sitzneigung **Sₘₐₓ.**

In der ersten Justierung (s. Figuren 9A und 9B) steht die sechste Drehachse **D6** mit dem darauf steckenden Ankerteil der Aufnahmeeinheit **459** im zweiten Langloch **455** auf der untersten Stellung. Damit erzeugt man ein kleines Übersetzungsverhältnis der von der maximalen Neigeposition **Rₘₐₓ** bewirkten vorgekrümmten Verformung der Gliederkette **41.** Bei Einstellung des Frontteils der Aufnahmeeinheit **459** ohne Distanz zum Ankerteil ergibt sich als Voreinstellung in der Nullposition **R₀** von Lehnenträger **40** mit zugehöriger Nullneigung **S₀** des Sitzträgers **21** keine oder nur eine minimale vorgekrümmte Verformung der Gliederkette **41.** Beim Wechsel aus der Nullposition **R₀** / Nullneigung **S₀** in die maximale Neigeposition **Rₘₐₓ** / Sitzneigung **Sₘₐₓ** erfährt die Gliederkette **41** in Relation zu ihrer Ausgangslage die geringste vorgekrümmte Verformung.

In der zweiten Justierung (s. Figuren 10A und 10B) steht die sechste Drehachse **D6** mit dem darauf steckenden Ankerteil der Aufnahmeeinheit **459** im zweiten Langloch **455** ebenfalls auf der untersten Stellung, das Frontteil der Aufnahmeeinheit **459** jedoch ist mit Distanz zum Ankerteil eingestellt. Beim Bewegen von der Nullposition **R₀** / Nullneigung **S₀** in die maximale Neigeposition **Rₘₐₓ** / Sitzneigung **Sₘₐₓ** bleibt das Übersetzungsverhältnis der von der maximalen Neigeposition **Rₘₐₓ** bewirkten vorgekrümmten Verformung der Gliederkette **41** daher zur ersten Justierung unverändert. Hingegen ergibt sich jetzt bereits als Voreinstellung in der Nullposition **R₀** von Lehnenträger **40** mit zugehöriger Nullneigung **S₀** des Sitzträgers **21** eine stärker vorgekrümmte Verformung der Gliederkette **41.** In der maximalen Neigeposition **Rₘₐₓ** / Sitzneigung **Sₘₐₓ** ergibt sich somit - im Vergleich zur ersten Justierung - eine weitergehende vorgekrümmte Verformung der Gliederkette **41.**

In der dritten Justierung (s. Figuren 11A und 11B) steht die sechste Drehachse **D6** mit dem darauf steckenden Ankerteil der Aufnahmeeinheit **459** im zweiten Langloch **455** nun in der obersten Stellung, und das Frontteil der Aufnahmeeinheit **459** ist ohne Distanz zum Ankerteil eingestellt. Damit hat man ein grosses Übersetzungsverhältnis der von der maximalen Neigeposition **Rₘₐₓ** bewirkten vorgekrümmten Verformung der Gliederkette **41** gewählt. Die Voreinstellung der vorgekrümmten Verformung der Gliederkette **41** in der Nullposition **R₀** von Lehnenträger **40** mit zugehöriger Nullneigung **S₀** des Sitzträgers **21** entspricht der ersten Justierung. Aufgrund des grösseren Übersetzungsverhältnisses wird mit Erreichen der maximalen Neigeposition **Rₘₐₓ** / Sitzneigung **Sₘₐₓ -** im Vergleich zur ersten Justierung - eine weitergehende vorgekrümmte Verformung der Gliederkette **41** entstehen.

In der vierten Justierung (s. Figuren 12A und 12B) steht die sechste Drehachse **D6** im zweiten Langloch **455** in der obersten Stellung, und das Frontteil der Aufnahmeeinheit **459** ist zusätzlich mit Distanz zum Ankerteil eingestellt. Damit hat man ein grosses Übersetzungsverhältnis gemäss der dritten Justierung und zugleich eine Voreinstellung gemäss der zweiten Justierung gewählt, so dass daraus in der maximalen Neigeposition **Rₘₐₓ** / Sitzneigung **Sₘₐₓ** die intensivste vorgekrümmte Verformung der Gliederkette **41** resultiert.

### Figuren 13A bis 13C

Hier ist ein Lehnenträger **40** *zweiter Variante* in momentaner aufrechter Nullposition **R₀** dargestellt. Die Gliederkette **41** ist als einstückiges Kunststoff-Formteil ausgebildet, welches zuoberst mit einem Kopfglied **410** beginnt, dem Glieder **411** aufeinander folgen. An das untere letzte Glied **411** schliesst sich ein einstückig oder zusammengefügt ein Brückenglied **42** an, welches starr mit dem Lehnenanschluss **43** verbunden ist oder mit dem Lehnenanschluss **43** einteilig ausgebildet sein kann. Beispielhaft ist die Gliederkette **41** in der Höhe verlängert mit einer Kopfpartie **h** ausgebildet. Die beweglichen Verkettungen zwischen den Gliedern **410,411** und vorzugsweise auch zwischen dem untersten letzten Glied **411** und dem Brückenglied **42** werden von Scharnieren **417 -** z.B. Filmscharnieren - gebildet. Im Kopfglied **410** ist der obere Fixpunkt **415** vorgesehen, von dem sich die Führung **46** bis zur Führungsmündung **462** am Brückenglied **42** erstreckt.

Auf der dem Sitzteil **3** abgewandten Seite sind hintere Stopper **414** vorgesehen, die ein Durchbiegen von Gliederkette **41** mit dem Übergang zum Brückenglied **42,** vom Sitzteil **3** abgewandt, nach hinten blockieren. Die an der Gliederkette **41** am Lehnenträger **40** *erster Variante* auf der dem Sitzteil **3** zugewandten Seite vorhandenen vorderen Stopper **413 -** um eine vorgekrümmte Verformung entgegen der Belastungseinwirkung, also dem Sitzteil **3** zugewandt, über ein maximal definiertes Mass hinaus zu blockieren - sind am Lehnenträger **40** *zweiter Variante* nicht erforderlich.

Die Polsterträger **48** können sich einstückig vom jeweiligen Glied **410,411,42** erstrecken. Die Führung **46** für die längs verschiebbare Einbettung des Stellelements **47 -** vom oberen Fixpunkt **415** durch das Kopfglied **410,** die gesamte Gliederkette **41** und durch das Brückenglied **42** bis an die Führungsmündung **462 -** ist so gestaltet und das Stellelement **47** so beschaffen, dass bei dessen Aufwärtsschieben ein Schlupfverlust durch Ausweichen des Stellelements **47** vermieden wird.

Jedes Glied **410,411** hat wiederum einen Mitnehmer **412,** welcher in das darunter angeordnete, nächste Glied **411** eingreift, um dieses mit in die vorgekrümmte Verformung zu ziehen. Während die Mitnehmer **412** beim Lehnenträger **40** *erster Variante* von ineinandergreifenden kurvenförmigen Konturen mit einem Endanschlag gebildet sind, bestehen die Mitnehmer **412** in der *zweiten Variante* aus einem Hakenelement, das innerhalb eines Freischnitts im nächsten Glied **411** mit zunehmender vorgekrümmter Verformung des vorangehenden Glieds **410,411** dieses nächste Glied **411** nach vorn zieht. Aufbau und Funktion der Stellanordnung **45** in deren *erster Variante* sind unverändert.

Die Rückstellfeder, welche zur Einstellung von Lehnenträger **40** und gesamter Rückenlehne **4** in die Nullposition **R₀** bei fehlender Belastungseinwirkung notwendig ist, kann vorteilhaft durch die Scharniere **417** zwischen den Gliedern **411** gebildet werden. Hierzu wäre z.B. ein Elastomer mit seiner formfesten und elastischen Eigenschaft geeignet und das Zweikomponenten-Spritzverfahren zur Herstellung des Lehnenträgers **40** effizient anwendbar. Alternativ bewirkt das Stellelement **47** bei fehlender Belastungseinwirkung die Einstellung von Lehnenträger **40** und gesamter Rückenlehne **4** in die Nullposition **R₀.** Hierbei kann die Rückstellwirkung des Stellelements **47** durch ein zusätzliches elastisches Zugelement verstärkt werden. Dieses Zugelement ist zwischen dem Kopfglied **410** und dem Brückenglied **42** fixiert, vorzugsweise auf der dem Benutzer abgewendeten Rückseite des Lehnenträgers **40.**

Wie zur Figurenfolge 7A-7E mit dem Lehnenträger **40** *erster Variante* dargelegt, kann man auch beim Lehnenträger **40** *zweiter Variante* vorsehen, innerhalb der Gliederkette **41** in deren oberen Bereich - im wesentlichen über die Kopfpartie **h -** eine intensivere vorgekrümmte Verformung zu erzielen, während diese zum Brückenglied **42** hin abnimmt. Hierzu kann man eine differenzierte Dimensionierung und/oder verschiedenen Materialeinsatz innerhalb der Gliederkette **41** konzipieren. Auf diese Weise erhält der sich in den Sitz hineinlehnende Benutzer von der Schulter aufwärts eine ihm weiter zugewandte, quasi ihm entgegenkommende ergonomisch profitable Stützung. Zugleich kann man auch innerhalb der Gliederkette **41** des Lehnenträgers **40** *zweiter Variante* Zonen unterschiedlicher Steifigkeit ausbilden, um z.B. im Lumbalbereich am Sitz einen höheren Verformungswiderstand zu etablieren und den Benutzer damit in diesem Körperbereich fester zu stützen. Auch mit Geltung für den Lehnenträger **40** *erster Variante,* lassen sich somit innerhalb der Gliederkette **41** verschiedene Krümmungszonen mit variierter vorgekrümmter Verformung - quasi unterschiedliche Krümmungsradien - und den Krümmungszonen überlagert, differenzierte Steifigkeitszonen mit verschiedenem Verformungswiderstand bilden.

### Figuren 14A bis 14C

In der maximalen Neigeposition **Rₘₐₓ** haben das Kopfglied **410** und zumindest die allernächsten nachfolgenden Glieder **411** der Gliederkette **41** ihre vorgekrümmte Verformung entgegen der Belastungswirkung eingenommen. Das am oberen Fixpunkt **415** auf das Kopfglied **410** vorschiebend einwirkende Stellelement **47** hat mit seinem Mitnehmer **412** das angeschlossene Glied **411** nachgezogen, dessen Mitnehmer **412** das nächstfolgende Glied **411** in gleicher Richtung bewegt. Je nach Dimensionierung am Sitz setzt sich dieser Ablauf in der Gliederkette **41** entsprechend weit in Richtung des Brückenglieds **42** fort. Mit der vorgekrümmten Verformung zwischen den Gliedern **410,411** öffnen sich die Spaltabstände zwischen den hinteren Stoppern **414.**

### Figuren 15A bis 15E

Diese Figurenfolge betrifft den Einsatz einer Stellanordnung **45'** *zweiter Variante* für den Lehnenträger **40** *erster Variante* gemäss den Figuren 1A-2C und 4A-7D oder den Lehnenträger **40** *zweiter Variante* gemäss den Figuren 13A-14C. Die Aufnahmeeinheit **459,** an der sich der untere Fixpunkt **458** zur Verankerung des Stellelements **47** befindet, ist nun einteilig und hat ein Langloch **51** zur Aufnahme eines im Langloch **51** längsverschiebbaren, aber drehfesten Achsbolzens **50.** Der Achsbolzen **50** erstreckt sich auf der Anschlussachse **D5** und ruht in den Lagerelementen **430** am Lehnenanschluss **43.** Vom Aufnahmeelement **459** erstreckt sich zum Sitzträger **21** ein Fortsatz **52** mit keilförmiger Spitze, welche gleitend an ein Prellelement **61** einer Justiereinheit **6** ansetzt. Vom Fixpunkt **458** durchragt das Stellelement **47** mit seinem Abschnitt **a** den Zwischenraum **460,** dringt in die untere Führungsmündung **462** der Führung **46** ein und erstreckt sich innerhalb der Führung **46** bis an den oberen Fixpunkt **415.** Unverändert wird vom Lehnenanschluss **43** das Brückenglied **42** aufgenommen. Ausser dem Prellelement **61** hat die Justiereinheit **6** das Stellorgan **62,** welches sich am am Sitzträger **21** vorhandenen Anschlag **211** abstützt und z.B. als Schraube ausgebildet ist. Die Justiereinheit **6** ist an der Hinterachse **D7** angelenkt. Bei beweglicher oder elastischer Ausbildung des Prellelements **61** wäre die Anlenkung an der Hinterachse **D7** verzichtbar und durch eine Befestigung hinten am Sitzträger **21** ersetzbar. Bei tieferem Einbringen des Stellorgans **62** in das Prellelement **61,** z.B. durch Eindrehen, wird letzteres auf die Aufnahmeeinheit **459** zu bewegt und diese dadurch auf der Anschlussachse **D5** mit weiterem Einschieben des Stellelements **47** in die Führung **46** verschoben. Dies bewirkt einen Vorschub auf den oberen Fixpunkt **415** am Kopfglied **410,** so dass die Gliederkette **41** in eine weiter vorgekrümmte Verformung gezwungen wird.

### Figuren 15A bis 15C

Gegenwärtig befinden sich der Lehnenträger **40** und die gesamte Rückenlehne **4** in der Nullposition **R₀,** und bei der momentanen Einstellung am Stellorgan **62** liegt der Achsbolzen **50** maximal links im Langloch **51** der Aufnahmeeinheit **459.** Der Sitzträger **21** nimmt bei der hier vorhandenen Mechanik **2** mit synchronem Bewegungsablauf zwischen Rückenlehne **4** und Sitzteil **3** aktuell die Nullneigung **S₀** ein.

### Figuren 15D und 15E

Beim Bewegen der Rückenlehne **4** in die maximal rückwärts gewandte Neigeposition **Rₘₐₓ** senkt sich der Lehnenanschluss **43** ab und nimmt dabei die Aufnahmeeinheit **459** mit. Zugleich fährt der Fortsatz **52** am schräg verlaufenden Prellelement **61** abwärts und schiebt dadurch die Aufnahmeeinheit **459** auf dem Achsbolzen **50** in Richtung unterer Führungsmündung **462,** so dass das Steil-element **47** in der Führung **46** gegen den oberen Fixpunkt **415** vorgeschoben wird und die Gliederkette **41** damit sukzessive in eine intensivere vorgekrümmte Verformung gerät. Die Aufnahmeeinheit **459** bewegt sich innerhalb des Langlochs **51** über den Achsbolzen **50** nach links. Durch die Mechanik **2** mit Synchronisation zwischen Rückenlehne **4** und Sitzteil **3** ist in der Neigeposition **Rₘₐₓ** über die feststehende erste Drehachse **D1** und über die beweglichen Drehachsen **D2,D3** der Sitzträger **21** hinten mit der Justiereinheit **6** abgesenkt.

## Patentansprüche

1. Sitz mit einer Rückenlehne **(4),** wobei:
a) die Rückenlehne **(4)** in eine vorgekrümmte Verformung einstellbar ist; und
b) die Rückenlehne **(4)** einen Lehnenträger **(40)** mit einer Gliederkette **(41)** aus einer Vielzahl von untereinander beweglich verketteten Gliedern **(410,411)** besitzt;
c) sich ein flexibles Stellelement **(47)** mit starrer Länge von einem oberen Fixpunkt **(415),** welcher an einem der Glieder **(410,411)** im oberen Bereich des Lehnenträgers **(40)** vorgesehen ist, entlang am Lehnenträger **(40)** zu einem unteren Fixpunkt **(458)** erstreckt;
d) jedes Glied **(410,411)** einen Mitnehmer **(412)** hat, der in das darunter angeordnete Glied **(411)** eingreift;
e) das flexible Stellelement **(47)** in einer am Lehnenträger **(40)** vorgesehenen Führung **(46)** eingebettet ist, welche sich von nahe dem oberen Fixpunkt **(415)** bis an einen dem unteren Fixpunkt **(458)** vorgelagerten Zwischenraum **(460)** erstreckt; und
f) zum Verstellen der Rückenlehne **(4):**
fa) Mittel **(43,45;43,45')** zum Verschieben des Stellelements **(47)** in der Führung **(46)** und Vorkrümmen des oberen Fixpunkts **(415)** mit zugehörigem Glied **(410,411)** vorgesehen sind;
fb) der Mitnehmer **(412)** des zum oberen Fixpunkt **(415)** zugehörigen Glieds **(410,411),** welcher in das darunter angeordnete, nächste Glied **(411)** eingreift, zum Bewegen dieses nächsten Glieds **(411)** in die vorgekrümmte Lage bestimmt ist; und
fc) die weiteren Mitnehmer **(412)** innerhalb der Gliederkette **(41)** jeweils zum Bewegen des angekoppelten Glieds **(411)** in die vorgekrümmte Lage dienen, **dadurch gekennzeichnet, dass**
g) die Rückenlehne **(4)** in der Neigung verstellbar ist, wobei:
ga) die Rückenlehne **(4)** durch Einwirkung einer Belastung von einer im Prinzip senkrechten Nullposition **(R₀)** bis zu einer maximalen rückwärts gewandten Neigeposition **(Rₘₐₓ)** eine sukzessive vorgekrümmte Verformung entgegen der Belastungseinwirkung einnimmt;
gb) die Rückenlehne **(4)** eine Rückstellfeder zur Einstellung der Rückenlehne **(4)** in die Nullposition **(R₀)** bei fehlender Belastungseinwirkung hat;
gc) durch den Zwischenraum **(460)** ein frei schwebender Längenabschnitt **(a)** des Stellelements **(47)** verläuft; und
gd) beim Verstellen der Rückenlehne **(4)** in Richtung Neigeposition **(Rₘₐₓ)** die Mittel **(43,45;43,45')** zur Längenveränderung des Längenabschnitts **(a)** mit äquivalentem Verschieben des Stellelements **(47)** in der Führung **(46)** und Vorkrümmen des oberen Fixpunkts **(415)** mit zugehörigem Glied **(410,411)** vorgesehen sind.

2. Sitz nach Anspruch 1, **dadurch gekennzeichnet, dass**
a) beim Verstellen der Rückenlehne **(4)** in Richtung Neigeposition **(Rₘₐₓ)** die Mittel **(43,45;43,45')** zur Längenveränderung des Längenabschnitts **(a)** mit äquivalentem Verschieben des Stellelements **(47)** in der Führung **(46)** eine Verkürzung des Längenabschnitts **(a)** mit äquivalentem Einschieben des Stellelements **(47)** in die Führung **(46)** und Vorkrümmen des oberen Fixpunkts **(415)** mit zugehörigem Glied **(410,411)** generieren; und
b) das Stellelement **(47)** die Gestalt einer Blattfeder, eines elastischen Stabes oder eines Bowdenzugs oder eines Seils hat.

3. Sitz nach einem der Ansprüche 1 oder 2 **dadurch gekennzeichnet, dass** die Mittel **(43,45;43,45')** umfassen:
a) einen Lehnenanschluss **(43),** der als Bestandteil des Lehnenträgers **(40)** einerseits mit der Gliederkette **(41)** verbunden ist und andererseits an einer an der Mechanik **(2)** vorhandenen ersten Drehachse **(D1)** angelenkt ist; und
b) eine Stellanordnung **(45,45'),** welche den unteren Fixpunkt **(458)** aufweist und mit dem Lehnenanschluss **(43)** verbunden ist.

4. Sitz nach Anspruch 3, **dadurch gekennzeichnet, dass** die Stellanordnung **(45,45'):**
a) auf einer Anschlussachse **(D5)** mit dem Lehnenanschluss **(43)** verbunden ist;
b) Mittel **(455,457,459)** zur Einstellung des Übersetzungsverhältnisses der von der maximalen Neigeposition **(Rₘₐₓ)** bewirkten vorgekrümmten Verformung der Gliederkette **(41)** aufweist; und
c) Mittel **(459,6)** zur Voreinstellung einer vorgekrümmten Verformung der Gliederkette **(41)** in der Nullposition (R₀) aufweist.

5. Sitz nach einem der Ansprüche 3 oder 4, **dadurch gekennzeichnet, dass** die Stellanordnung **(45)** besteht aus:
a) einem sich in der Anschlussachse **(D5)** erstreckenden zweiten Achsstab **(456),** der in Lagern **(430)** am Lehnenanschluss **(43)** ruht;
b) zwei Lagerelementen **(453),** die auf der Anschlussachse **(D5)** geführt sind;
c) einer zwischen den zwei Lagerelementen **(453)** positionierten Basis **(450),** die mit einer an sich feststehenden Sitzkomponente **(1,11,12,20)** verbunden ist und einen ersten Achsstab **(452)** besitzt, durch den sich eine Basisachse **(D4)** erstreckt und der beidseits in jeweils einem ersten Langloch **(454)** in den zwei Lagerelementen **(453)** geführt ist; und
d) einer Aufnahmeeinheit **(459),** an welcher sich der untere Fixpunkt **(458)** befindet und die einen dritten Achsstab **(457)** besitzt, durch den sich eine Verbindungsachse **(D6)** erstreckt und der beidseits an den zwei Lagerelementen **(453)** angelenkt ist.

6. Sitz nach Anspruch 5, **dadurch gekennzeichnet, dass** zur Verstellung der Position des unteren Fixpunkts **(458):**
a) jedes der zwei Lagerelemente **(453)** jeweils ein zweites Langloch **(455)** besitzt, in dem die Positionierung des dritten Achsstabs **(457)** einstellbar ist; und/oder
b) die Aufnahmeeinheit **(459)** in sich verstellbar ist, z.B. durch Verlängerung bzw. Verkürzung in Relation zum dritten Achsstab **(457).**

7. Sitz nach einem der Ansprüche 3 oder 4, **dadurch gekennzeichnet, dass** die Stellanordnung **(45')** besteht aus:
a) einer Aufnahmeeinheit **(459),** wobei:
aa) sich an der Aufnahmeeinheit **(459)** der untere Fixpunkt **(458)** befindet;
ab) die Aufnahmeeinheit **(459)** ein Langloch **(51)** hat, in welchem ein sich auf der Anschlussachse **(D5)** erstreckender Achsbolzen **(50)** drehfest und verschieblich geführt ist; und
ac) sich von der Aufnahmeeinheit **(459)** ein Fortsatz **(52)** erstreckt; und
b) einer Justiereinheit **(6),** wobei:
ba) die Justiereinheit **(6)** an einem zum Sitz gehörenden Sitzträger **(21)** befestigt ist, vorzugsweise auf einer am Sitzträger **(21)** angeordneten Hinterachse **(D7)** angelenkt ist;
bb) die Justiereinheit **(6)** ein Prellelement **(61)** hat, dessen Position sich mit einem Stellorgan **(62)** variieren lässt; und
bc) das Prellelement **(61)** an den Fortsatz **(52)** anstösst, um die auf dem Achsbolzen **(50)** geführte Aufnahmeeinheit **(459)** gemäss Einstellung an der Justiereinheit **(6)** zu positionieren; und
c) der Fortsatz eine Keilfläche haben kann, die am Prellelement **(61)** anliegt und sich beim Verstellen der Rückenlehne **(4)** in Richtung Neigeposition **(Rₘₐₓ)** auf dem Prellelement **(61)** abwärts bewegt.

8. Sitz nach Anspruch 1, **dadurch gekennzeichnet, dass**
a) die Gliederkette **(41)** zuoberst mit einem Kopfglied **(410)** abschliesst, in dem der obere Fixpunkt **(415)** vorgesehen ist und an das sich ein erstes Kettenglied **(411)** anschliesst, dem weitere Kettenglieder **(411)** folgen;
b) sich an das untere letzte Kettenglied **(411)** ein Brückenglied **(42)** anschliesst, welches starr mit dem Lehnenanschluss **(43)** verbunden oder mit dem Lehnenanschluss **(43)** einteilig ausgebildet ist; und
c) die Gliederkette **(41)** des Lehnenträgers **(40)** bis zum Schulterbereich der Benutzer oder, in der Höhe verlängert, bis über eine Kopfpartie **(h)** ausgebildet sein kann.

9. Sitz nach Anspruch 8, **dadurch gekennzeichnet, dass**
a) die beweglichen Verkettungen zwischen den Gliedern **(410,411)** der Gliederkette **(41)** und vorzugsweise auch zwischen dem unteren letzten Kettenglied **(411)** und dem Brückenglied **(42)** von Scharnieren **(417)** in Gestalt von miteinander formschlüssigen Elementen oder von Filmscharnieren gebildet sind;
b) die Gliederkette **(41)** auf der dem Sitzteil **(3)** abgewandten Seite mit hinteren Stoppern **(414)** versehen ist, die ein Durchbiegen von Gliederkette **(41)** und Brückenglied **(42),** vom Sitzteil **(3)** abgewandt, nach hinten blockieren; und c) die Gliederkette **(41)** auf der dem Sitzteil **(3)** zugewandten Seite mit vorderen Stoppern **(413)** versehen sein kann, die eine vorgekrümmte Verformung entgegen der Belastungseinwirkung, dem Sitzteil **(3)** zugewandt, über ein maximal definiertes Mass hinaus blockieren.

10. Sitz nach Anspruch 3, **dadurch gekennzeichnet, dass** die auf ein Untergestell (1) aufgesetzte Mechanik (2):
a) beim Verstellen der Rückenlehne **(4)** zwischen der Nullposition **(R₀)** und der Neigeposition **(Rₘₐₓ)** zum synchronen Bewegen des Sitzteils **(3)** zwischen einer Nullneigung **(S₀)** und einer Maximalneigung **(Sₘₐₓ)** dient;
b) ein im Prinzip feststehend auf das Untergestell **(1)** aufgesetztes Bodenteil **(20)** umfasst, durch das sich die im Prinzip feststehende erste Drehachse **(D1)** erstreckt;
c) einen das Sitztei **(3)** stützenden Sitzträger **(21)** umfasst, durch den sich eine zweite Drehachse **(D2)** erstreckt, an der Verbinder **(22)** einerseits angelenkt sind, die andererseits an der ersten Drehachse **(D1)** angelenkt sind; und
d) eine sich durch das Bodenteil **(20)** erstreckende dritte Drehachse **(D3)** besitzt, an welcher der Sitzträger **(21)** angelenkt ist.

11. Sitz nach Anspruch 10, **dadurch gekennzeichnet, dass**
a) der Lehnenanschluss **(43)** an den Verbindern **(22)** befestigt ist;
b) der Lehnenanschluss **(43)** zweiarmig ausgebildet ist und beide Arme an den den Verbindern **(22)** zugewandten Enden jeweils ein Formteil **(44)** aufweisen, das zur Befestigung am jeweils zugeordneten Verbinder **(22)** bestimmt ist;
c) zumindest einige Glieder **(410,411)** der Gliederkette **(41)** und optional auch das Brückenglied **(42)** mit Polsterträgern **(48)** versehen sind, die zur Abstützung eines an der Rückenlehne **(4)** vorhandenen Polsters **(49)** dienen; und die Polsterträger **(48):**
d) mittels Anschlussgliedern **(480)** am jeweiligen Glied **(410,411,42)** befestigt sind; oder
e) sich einstückig vom jeweiligen Glied **(410,411,42)** erstrecken.

12. Sitz nach Anspruch 11, **dadurch gekennzeichnet, dass** die Gliederkette **(41):**
a) ein einstückiges Kunststoff-Formteil ist; oder
b) mit den Polsterträgern **(48)** ein einstückiges Kunststoff-Formteil ist; oder
c) mit den Polsterträgern **(48)** und dem Brückenglied **(42)** ein einstückiges Kunststoff-Formteil ist; oder
d) mit den Polsterträgern **(48),** dem Brückenglied **(42)** und dem Lehnenanschluss **(43)** ein einstückiges Kunststoff-Formteil ist; und
e) die Rückstellfeder zur Einstellung der Rückenlehne **(4)** in die Nullposition **(R₀)** bei fehlender Belastungseinwirkung:
ea) eine zusätzliche Funktion des Stellelements **(47)** ist und zur Verstärkung der Rückstellfunktion des Stellelements **(47)** ein separates Zugelement am Lehnenträger **(40)** fixiert sein kann, wobei das Zugelement vorzugsweise auf der dem Benutzer abgewendeten Rückseite des Lehnenträgers **(40)** zwischen dem Kopfglied **(410)** und dem Brückenglied **(42)** fixiert ist; oder
eb) von den Scharnieren **(417)** zwischen den Gliedern **(411)** und/oder von der zusätzlichen Funktion des Stellelements **(47)** und/oder dem separaten Zugelement gebildet ist.

13. Sitz nach Anspruch 1, **dadurch gekennzeichnet, dass**
a) am Lehnenträger **(40)** innerhalb der Gliederkette **(41):**
aa) verschiedene Krümmungszonen mit variierter vorgekrümmter Verformung, mit im Prinzip unterschiedlichen Krümmungsradien ausgebildet sind; und/oder
ab) differenzierte Steifigkeitszonen mit verschiedenem Verformungswiderstand ausgebildet sind; und
ac) die verschiedenen Krümmungszonen mit den differenzierten Steifigkeitszonen miteinander überlagert ausgebildet sein können; und/oder
b) am Lehnenträger **(40)** innerhalb der Gliederkette **(41):**
ba) in deren oberem Bereich in Relation zum unteren Bereich eine intensivere vorgekrümmte Verformung vorgesehen ist, um dem sich in den Sitz hineinlehnenden Benutzer von der Schulter aufwärts eine ihm weiter zugewandte Stützung zu bieten, was mit einer differenzierten Dimensionierung und/oder verschiedenem Materialeinsatz innerhalb der Gliederkette **(41)** erzielbar ist; und
bb) der Lumbalbereich in Relation zur übrigen Gliederkette **(41)** mit einem höheren Verformungswiderstand ausgebildet ist, um den Benutzer damit in diesem Körperbereich fester zu stützen.

14. Sitz nach Anspruch 10, **dadurch gekennzeichnet, dass**
a) zwischen dem Untergestell (1) und der Mechanik **(2)** eine Feder, vorzugsweise eine Gasfeder **(12),** zur Einstellung der Sitzhöhe angeordnet ist;
b) der Sitz als Drehstuhl ausgebildet ist;
c) die Basis **(450)** der Adapteranordnung **(45)** am Bodenteil **(20)** der Mechanik **(2)** oder an einer ausfahrenden Kolbenstange der Höhengasfeder **(12)** befestigt ist;
d) der Lehnenträger **(40)** auf der dem Benutzer zugewandten Seite mit einem Polster **(49)** versehen ist, welches einen Lumbalbereich hat und oben eine Kopfpartie **(h)** aufweisen kann; wobei
e) im Lumbalbereich des Polsters **(49)** ein in der Höhe einstellbares Stützelement vorgesehen ist und die Kopfpartie **(h)** in der Höhe verschiebbar ist.

## Claims

1. A seat having a backrest **(4),** wherein:
a) the backrest **(4)** is able to be adjusted into a precurved deformation; and
b) the backrest **(4)** has a backrest support **(40)** with a link chain **(41)** consisting of a plurality of movably interconnected links **(410,411);**
c) a flexible actuating element **(47)** of fixed length extends from an upper fixed point **(415)** which is provided on one of the links **(410,411)** in the upper region of the backrest support **(40),** along the backrest support **(40)** to a lower fixed point **(458);**
d) each link **(410,411)** has a drive element **(412)** which engages in the link **(411)** arranged thereunder;
e) the flexible actuating element **(47)** is embedded in a guide **(46)** provided on the backrest support **(40),** said guide extending from the vicinity of the upper fixed point **(415)** to an intermediate space **(460)** mounted in front of the lower fixed point **(458);** and
f) for adjusting the backrest **(4):**
fa) means **(43,45;43,45')** are provided for displacing the actuating element **(47)** in the guide **(46)** and precurving the upper fixed point **(415)** with the associated link **(410,411);**
fb) the drive element **(412)** of the link **(410,411)** associated with the upper fixed point **(415),** which engages in the next link **(411)** arranged thereunder, is intended for moving said next link **(411)** into the precurved position; and
fc) the further drive elements **(412)** inside the link chain **(41)** in each case serve for moving the coupled link **(411)** into the precurved position, **characterized in that**
g) the inclination of the backrest **(4)** is able to be adjusted, wherein:
ga) by the load effect, the backrest **(4)** adopts a successive precurved deformation counter to the load effect, from a zero position **(Ro),** which in principle is vertical, to a maximum rearwardly facing inclined position **(Rₘₐₓ);**
gb) the backrest **(4)** has a restoring spring for adjusting the backrest **(4)** into the zero position **(Ro)** in the absence of the load effect;
gc) a freely floating longitudinal portion **(a)** of the actuating element **(47)** extends through the intermediate space **(460);** and
gd) when adjusting the backrest **(4)** toward the inclined position **(Rₘₐₓ)** the means **(43,45;43,45')** are provided for the longitudinal alteration of the longitudinal portion **(a)** with the equivalent displacement of the actuating element **(47)** in the guide **(46)** and precurving of the upper fixed point **(415)** with the associated link **(410,411).**

2. The seat according to claim 1, **characterized in that**
a) when adjusting the backrest **(4)** toward the inclined position **(Rₘₐₓ),** the means **(43,45;43,45')** for longitudinal alteration of the longitudinal portion **(a)** with equivalent displacement of the actuating element **(47)** in the guide **(46)** generate a shortening of the longitudinal portion **(a)** with equivalent insertion of the actuating element **(47)** into the guide **(46)** and precurving of the upper fixed point **(415)** with the associated link **(410,411);** and
b) the actuating element **(47)** takes the form of a leaf spring, a resilient rod or a Bowden cable or a cord.

3. The seat as claimed in one of claims 1 or 2, **characterized in that** the means **(43,45;43,45')** comprise:
a) a backrest connector **(43)** which, on the one hand, is connected to the link chain **(41)** as a component of the backrest support **(40)** and, on the other hand, is articulated on a first rotational axis **(D1)** present on the mechanism **(2);** and
b) an actuating arrangement **(45,45')** which has the lower fixed point **(458)** and is connected to the backrest connector **(43).**

4. The seat as claimed in claim 3, **characterized in that** the actuating arrangement **(45,45'):**
a) is connected to the backrest connector **(43)** on a connection axis **(D5);**
b) has means **(455,457,459)** for adjusting the ratio of the precurved deformation of the link chain **(41)** effected by the maximum inclined position **(Rₘₐₓ);** and
c) has means **(459,6)** for preadjusting a precurved deformation of the link chain **(41)** in the zero position **(Ro).**

5. The seat as claimed in one of claims 3 or 4, **characterized in that** the actuating arrangement **(45)** consists of:
a) a second axle rod **(456)** extending in the connection axis **(D5),** which rests in bearings **(430)** on the backrest connector **(43);**
b) two bearing elements **(453)** which are guided on the connection axis **(D5);**
c) a base **(450)** positioned between the two bearing elements **(453),** said base being connected to a fixed seating component **(1,11,12,20)** and having a first axle rod **(452),** through which a base axis **(D4)** extends and which is guided on both sides in each case in a first slot **(454)** in the two bearing elements **(453);** and
d) a receiver unit **(459),** on which the lower fixed point **(458)** is located and which has a third axle rod **(457),** through which a connection axis **(D6)** extends and which is articulated on both sides on the two bearing elements **(453).**

6. The seat as claimed in claim 5, **characterized in that** for adjusting the position of the lower fixed point **(458):**
a) each of the two bearing elements **(453)** in each case has a second slot **(455)** in which the positioning of the third axle rod **(457)** may be adjusted; and/or
b) the receiver unit **(459)** is adjustable per se, for example by lengthening or shortening in relation to the third axle rod **(457).**

7. The seat as claimed in one of claims 3 or 4, **characterized in that** the actuating arrangement **(45')** consists of:
a) a receiver unit **(459),** wherein:
aa) the lower fixed point **(458)** is located on the receiver unit **(459);**
ab) the receiver unit **(459)** has a long slot **(51)** in which an axle pin **(50)** extending on the connection axis **(D5)** is guided in a manner which is fixed in terms of rotation and displaceable; and
ac) a projection **(52)** extends from the receiver unit **(459);** and
b) an adjusting unit **(6),** wherein:
ba) the adjusting unit **(6)** is fastened to a seat support **(21)** associated with the seat, and is preferably articulated on a rear axis **(D7)** arranged on the seat support **(21);**
bb) the adjusting unit **(6)** has an impact element **(61),** the position thereof being able to be varied by an actuating member **(62);** and
bc) the impact element **(61)** strikes the projection **(52)** in order to position the receiver unit **(459)** guided on the axle pin **(50),** according to the adjustment on the adjusting unit **(6);** and
c) the projection may have a wedge surface which bears against the impact element **(61)** and is moved downward on the impact element **(61)** when adjusting the backrest **(4)** toward the inclined position **(Rₘₐₓ).**

8. The seat as claimed in claim 1, **characterized in that**
a) the link chain **(41)** is terminated at the very top by a top link **(410),** in which the upper fixed point **(415)** is provided and to which a first chain link **(411)** is adjoined, followed by further chain links **(411);**
b) a bridging link **(42)** adjoins the final bottom chain link **(411),** which is rigidly connected to the backrest connector **(43)** or is configured integrally with the backrest connector **(43);** and
c) the link chain **(41)** of the backrest support **(40)** may be formed as far as the shoulder region of the user or, lengthened in height, beyond a top part (h).

9. The seat as claimed in claim 8, **characterized in that**
a) the movable chain links between the links **(410,411)** of the link chain **(41)** and preferably also between the final bottom chain link **(411)** and the bridging link **(42)** are formed by hinges **(417)** in the form of elements positively connected together or film hinges;
b) the link chain **(41)** is provided on the side remote from the seat part **(3)** with rear stops **(414)** which, remote from the seat part **(3),** block the link chain **(41)** and bridging link **(42)** from bending to the rear; and
c) the link chain **(41)** may be provided on the side facing the seat part **(3)** with front stops **(413),** which block a precurved deformation counter to the load effect, facing the seat part **(3),** beyond a maximum defined mass.

10. The seat as claimed in claim 3, **characterized in that** the mechanism **(2)** positioned on a lower frame **(1):**
a) when adjusting the backrest **(4)** between the zero position **(Ro)** and the inclined position **(Rₘₐₓ),** serves for the synchronous movement of the seat part **(3)** between a zero inclination **(S₀)** and a maximum inclination **(Sₘₐₓ);**
b) comprises a base part **(20),** in principle fixedly positioned on the lower frame **(1),** through which the first rotational axis **(D1),** which is fixed in principle, extends;
c) comprises a seat support **(21)** supporting the seat part **(3)** through which a second rotational axis **(D2)** extends, to which connectors **(22)** are articulated, on the one hand, which are articulated, on the other hand, to the first rotational axis **(D1);** and
d) has a third rotational axis **(D3)** extending through the base part **(20),** to which the seat support **(21)** is articulated.

11. The seat as claimed in claim 10, **characterized in that**
a) the backrest connector **(43)** is fastened to the connectors **(22);**
b) the backrest connector **(43)** is of two-arm configuration and both arms have in each case a molded part **(44)** at the ends facing the connectors **(22),** said molded part **(44)** being intended for fastening to the respectively associated connector **(22);**
c) at least several links **(410,411)** of the link chain **(41)** and optionally also the bridging link **(42)** are provided with upholstery supports **(48),** which serve for supporting an upholstered part **(49)** present on the backrest **(4);** and the upholstery supports **(48):**
d) are fastened by means of connecting links **(480)** to the respective link **(410,411,42);** or
e) extend integrally from the respective link **(410,411,42).**

12. The seat as claimed in claim 11, **characterized in that** the link chain **(41):**
a) is an integral plastics molded part; or
b) is an integral plastics molded part with the upholstery supports **(48);** or
c) is an integral plastics molded part with the upholstery supports **(48)** and the bridging link **(42);** or
d) is an integral plastics molded part with the upholstery supports **(48),** the bridging link **(42)** and the backrest connector **(43);** and
e) the restoring spring for adjusting the backrest **(4)** into the zero position **(Ro)** when there is no load effect:
ea) is an additional function of the actuating element **(47)** and a separate traction element may be fixed to the backrest support **(40)** for reinforcing the restoring function of the actuating element **(47),** wherein the traction element is fixed between the top link **(410)** and the bridging link **(42),** preferably on the rear side of the backrest support **(40)** remote from the user; or
eb) is formed by the hinges **(417)** between the links **(411)** and/or by the additional function of the actuating element **(47)** and/or the separate traction element.

13. The seat as claimed in claim 1, **characterized in that**
a) on the backrest support **(40)** within the link chain **(41):**
aa) different areas of curvature are formed with a variable precurved deformation with, in principle, variable radii of curvature; and/or
ab) different areas of rigidity are formed with variable deformation resistance; and
ac) the various areas of curvature with the different areas of rigidity may be configured to be superimposed on one another; and/or
b) on the backrest support **(40)** inside the link chain **(41):**
ba) in the upper region thereof in relation to the lower region a greater precurved deformation is provided in order to provide to the user leaning into the seat, upwards from the shoulder, with a support oriented further toward the user, which may be achieved by different dimensioning and/or variable use of material inside the link chain **(41);** and
bb) the lumbar region in relation to the remaining link chain **(41)** is formed with a greater deformation resistance, in order to support the user more firmly thereby in said body region.

14. The seat as claimed in claim 10, **characterized in that**
a) a spring, preferably a gas spring **(12),** is arranged between the lower frame (1) and the mechanism **(2)** for adjusting the seat height;
b) the seat is configured as a swivel chair;
c) the base **(450)** of the adapter arrangement **(45)** is fastened to the base part **(20)** of the mechanism **(2)** or to an extending piston rod of the gas spring **(12);**
d) the backrest support **(40)** is provided on the side facing the user with an upholstered part **(49),** which has a lumbar region and at the top may have a top part **(h);** wherein
e) a height-adjustable support element is provided in the lumbar region of the upholstered part **(49),** and the top part **(h)** is vertically displaceable.

## Revendications

1. Siège comprenant un dossier **(4),** dans lequel:
a) le dossier **(4)** peut être ajusté à une forme pré-cintrée; et
b) le dossier **(4)** possède un support de dossier **(40)** avec une chaîne à maillons **(41)** constituée d'une pluralité de maillons **(410,411)** concaténés déplaçables les uns par rapport aux autres;
c) un élément de réglage flexible **(47)** s'étend avec une longueur rigide depuis un point fixe supérieur **(415),** qui est prévu sur l'un des maillons **(410,411)** dans la région supérieure du support de dossier **(40),** le long du support de dossier **(40)** jusqu'à un point fixe inférieur **(458);**
d) chaque maillon **(410,411)** présente un élément d'entraînement **(412)** qui vient en prise dans le maillon sous-jacent **(411);**
e) l'élément de réglage flexible **(47)** est encastré dans un guide **(46)** prévu sur le support de dossier **(40),** lequel s'étend depuis à proximité du point fixe supérieur **(415)** jusqu'à un espace intermédiaire **(460)** placé avant le point fixe inférieur **(458);** et,
f) pour le réglage du dossier **(4):**
fa) des moyens **(43,45;43,45')** sont prévus pour déplacer l'élément de réglage **(47)** dans le guide **(46)** et pré-cintrer le point fixe supérieur **(415)** avec le maillon associé **(410,411);**
fb) l'élément d'entraînement **(412)** du maillon **(410,411)** associé au point fixe supérieur **(415),** qui vient en prise dans le maillon suivant sous-jacent **(411),** est prévu pour déplacer ce maillon suivant **(411)** dans la position pré-cintrée; et
fc) les autres maillons **(412)** à l'intérieur de la chaîne à maillons **(41)** servent chacun à déplacer le maillon accouplé **(411)** dans la position pré-cintrée, **caractérisé en ce que**
g) l'inclinaison du dossier **(4)** peut être réglée, dans lequel:
ga) le dossier **(4),** sous l'effet d'une contrainte appliquée depuis une position nulle **(R₀)** en principe verticale jusqu'à une position inclinée **(Rₘₐₓ)** tournée au maximum vers l'arrière, adoptant une forme pré-cintrée successive à l'encontre de l'effet de la contrainte;
gb) le dossier **(4)** présentant un ressort de rappel pour l'ajustement du dossier **(4)** dans la position nulle **(R₀)** en l'absence d'un effet de contrainte;
gc) une portion longitudinale **(a)** librement suspendue de l'élément de réglage **(47)** s'étendant à travers l'espace intermédiaire **(460);** et
gd) lors du réglage du dossier **(4)** dans la direction de la position inclinée **(Rₘₐₓ),** les moyens **(43,45;43,45')** étant prévus pour faire varier la longueur de la portion longitudinale (a) avec un déplacement équivalent de l'élément de réglage **(47)** dans le guide **(46)** et pré-cintrage du point fixe supérieur **(415)** avec le maillon associé **(410,411).**

2. Siège selon la revendication 1, **caractérisé en ce que**
a) lors du réglage du dossier **(4)** dans la direction de la position inclinée **(Rₘₐₓ),** les moyens **(43,45;43,45')** pour faire varier la longueur de la portion longitudinale **(a)** avec déplacement équivalent de l'élément de réglage **(47)** dans le guide **(46)** génèrent un raccourcissement de la portion longitudinale **(a)** avec insertion équivalente de l'élément de réglage **(47)** dans le guide **(46)** et pré-cintrage du point fixe supérieur **(415)** avec le maillon associé **(410,411);** et
b) l'élément de réglage **(47)** a la forme d'un ressort à lame, d'une barre élastique ou d'un câble Bowden ou d'un câble.

3. Siège selon l'une quelconque des revendications 1 ou 2, **caractérisé en ce que** les moyens **(43,45;43,45')** comprennent:
a) un raccord de dossier **(43)** qui est connecté d'une part à la chaîne à maillons **(41)** en tant que constituant du support de dossier **(40)** et qui est articulé d'autre part à un premier axe de rotation **(D1)** disposé sur le mécanisme **(2);** et
b) un agencement de réglage **(45,45')** qui présente le point fixe inférieur **(458)** et qui est connecté au raccord de dossier **(43).**

4. Siège selon la revendication 3, **caractérisé en ce que** l'agencement de réglage **(45,45'):**
a) est connecté au raccord de dossier **(43)** sur un axe de raccordement **(D5);**
b) présente des moyens **(455,457,459)** pour l'ajustement du rapport de transmission de la forme pré-cintrée de la chaîne à maillons **(41)** provoquée par la position inclinée maximale **(Rₘₐₓ);** et
c) présente des moyens **(459,6)** pour le pré-ajustement d'une forme pré-cintrée de la chaîne à maillons **(41)** dans la position nulle **(R₀).**

5. Siège selon l'une quelconque des revendications 3 ou 4, **caractérisé en ce que** l'agencement de réglage **(45)** se compose:
a) d'une deuxième barre axiale **(456)** s'étendant dans l'axe de raccordement (D5), laquelle repose dans des paliers **(430)** sur le raccord de dossier **(43);**
b) de deux éléments de palier **(453),** qui sont guidés sur l'axe de raccordement **(D5);**
c) d'une base **(450)** positionnée entre les deux éléments de palier **(453),** qui est connectée à un composant de siège fixé en soi **(1,11,12,20)** et qui possède une première barre axiale **(452)** à travers laquelle s'étend un axe de base **(D4)** et qui est guidée des deux côtés dans un premier trou oblong respectif **(454)** dans les deux éléments de palier **(453);** et
d) d'une unité de réception **(459)** sur laquelle se trouve le point fixe inférieur **(458)** et qui possède une troisième barre axiale **(457),** à travers laquelle s'étend un axe de liaison **(D6)** et qui est articulée des deux côtés aux deux éléments de palier **(453).**

6. Siège selon la revendication 5, **caractérisé en ce que** pour le réglage de la position du point fixe inférieur **(458):**
a) chacun des deux éléments de palier **(453)** possède un deuxième trou oblong respectif **(455)** dans lequel le positionnement de la troisième barre axiale **(457)** peut être ajusté; et/ou
b) l'unité de réception **(459)** est réglable en soi, par exemple par prolongement ou raccourcissement par rapport à la troisième barre axiale **(457).**

7. Siège selon l'une quelconque des revendications 3 ou 4, **caractérisé en ce que** l'agencement de réglage **(45')** se compose:
a) d'une unité de réception **(459):**
aa) le point fixe inférieur **(458)** se trouvant sur l'unité de réception **(459);**
ab) l'unité de réception **(459)** présentant un trou oblong **(51)** dans lequel est guidé, de manière solidaire en rotation et coulissante, un boulon axial **(50)** s'étendant sur l'axe de raccordement **(D5);** et
ac) une saillie **(52)** s'étendant depuis l'unité de réception **(459);** et
b) d'une unité d'ajustement **(6),** dans lequel:
ba) l'unité d'ajustement **(6)** étant fixée à un support de siège **(21)** appartenant au siège, de préférence étant articulée à un axe arrière **(D7)** disposé sur le support de siège **(21);**
bb) l'unité d'ajustement **(6)** présentant un élément de rebondissement **(61),** dont la position peut varier au moyen d'un actionneur **(62);** et
bc) l'élément de rebondissement **(61)** butant contre la saillie **(52)** afin de positionner l'unité de réception **(459)** guidée sur le boulon axial **(50)** en fonction de l'ajustement contre l'unité d'ajustement **(6);** et
c) la saillie pouvant avoir une surface de clavette qui s'applique contre l'élément de rebondissement **(61)** et qui se déplace vers le bas lors du réglage du dossier **(4)** dans la direction de la position inclinée **(Rₘₐₓ)** sur l'élément de rebondissement **(61).**

8. Siège selon la revendication 1, **caractérisé en ce que**
a) la chaîne à maillons **(41)** se termine le plus en haut avec un maillon de tête **(410)** dans lequel est prévu le point fixe supérieur **(415)** et auquel se raccorde un premier organe de maillon **(411)** suivi par d'autres organes de maillon **(411);**
b) un maillon formant pont **(42)** se raccorde au dernier maillon de chaîne inférieur **(411)** qui est connecté rigidement au raccord de dossier **(43)** ou qui est réalisé d'une seule pièce avec le raccord de dossier **(43);** et
c) la chaîne à maillons **(41)** du support de dossier **(40)** peut être réalisée jusqu'à la région des épaules de l'utilisateur, ou, prolongée en hauteur, jusqu'à une partie de tête **(h).**

9. Siège selon la revendication 8, **caractérisé en ce que**
a) les enchaînements mobiles sont formés entre les maillons **(410,411)** de la chaîne à maillons **(41)** et de préférence également entre le dernier maillon de chaîne inférieur **(411)** et le maillon formant pont **(42)** de charnières **(417)** sous la forme d'éléments ou de charnières à film à engagement positif les uns avec les autres;
b) la chaîne à maillons **(41)** est pourvue, du côté opposé à la partie de siège **(3),** de bouchons arrière **(414),** qui bloquent vers l'arrière une flexion de la chaîne à maillons **(41)** et du maillon formant pont **(42),** à l'opposé de la partie de siège (3); et
c) la chaîne à maillons **(41),** du côté tourné vers la partie de siège (3), peut être pourvue de bouchons avant **(413),** qui bloquent une déformation pré-cintrée à l'encontre de l'effet de contrainte, en direction de la partie de siège **(3),** au-delà d'une masse maximale définie.

10. Siège selon la revendication 3, **caractérisé en ce que** le mécanisme **(2)** placé sur une sous-structure **(1):**
a) lors du réglage du dossier **(4)** entre la position nulle **(R₀)** et la position inclinée **(Rₘₐₓ),** sert au mouvement synchrone de la partie de siège **(3)** entre une inclinaison nulle **(S₀)** et une inclinaison maximale **(Sₘₐₓ);**
b) présente une partie de fond **(20)** placée de manière en principe fixe sur la sous-structure **(1),** à travers laquelle s'étend le premier axe de rotation **(D1)** en principe fixe;
c) comprend un support de siège **(21)** supportant la partie de siège **(3),** à travers lequel s'étendant un deuxième axe de rotation **(D2),** auquel sont articulés d'une part des éléments de connexion **(22),** lesquels sont articulés d'autre part au premier axe de rotation **(D1);** et
d) possède un troisième axe de rotation **(D3)** s'étendant à travers la partie de fond **(20),** auquel est articulé le support de siège **(21).**

11. Siège selon la revendication 10, **caractérisé en ce que**
a) le raccord de dossier **(43)** est fixé aux éléments de connexion **(22);**
b) le raccord de dossier **(43)** est réalisé avec deux bras et les deux bras présentent, aux extrémités tournées vers les éléments de connexion **(22),** une pièce moulée respective **(44),** qui est prévue pour la fixation à l'élément de connexion associé respectif **(22);**
c) au moins certains maillons **(410,411)** de la chaîne à maillons **(41)** et éventuellement aussi le maillon formant pont **(42)** sont pourvus de supports de rembourrage **(48),** qui servent au support d'un rembourrage **(49)** prévu sur le dossier **(4);** et les supports de rembourrage **(48):**
d) sont fixés au moyen d'organes de raccordement **(480)** au maillon respectif **(410,411,42);** ou
e) s'étendent d'une seule pièce depuis le maillon respectif **(410,411,42).**

12. Siège selon la revendication 11, **caractérisé en ce que** la chaîne à maillons (41):
a) est une pièce moulée en plastique d'une seule pièce; ou
b) est une pièce moulée en plastique réalisée d'une seule pièce avec les supports de rembourrage **(48);** ou
c) est une pièce moulée en plastique réalisée d'une seule pièce avec les supports de rembourrage **(48)** et le maillon formant pont **(42);** ou
d) est une pièce moulée en plastique réalisée d'une seule pièce avec les supports de rembourrage **(48),** le maillon formant pont **(42)** et le raccord de dossier **(43);** et
e) le ressort de rappel, pour l'ajustement du dossier **(4)** dans la position nulle **(Ro),** en l'absence d'un effet de contrainte:
ea) est une fonction supplémentaire de l'élément de réglage **(47)** et, pour renforcer la fonction de rappel de l'élément de réglage **(47),** un élément de traction séparé peut être fixé sur le support de dossier **(40),** l'élément de traction étant fixé de préférence du côté arrière du support de dossier **(40)** opposé à l'utilisateur entre le maillon de tête **(410)** et le maillon formant pont **(42);** ou
eb) est formé par les charnières **(417)** entre les maillons **(411)** et/ou par la fonction supplémentaire de l'élément de réglage **(47)** et/ou par l'élément de traction séparé.

13. Siège selon la revendication 1, **caractérisé en ce que**
a) au niveau du support de dossier **(40)** à l'intérieur de la chaîne à maillons **(41):**
aa) différentes zones de courbure de forme pré-cintrée variée avec des rayons de courbure en principe différents sont réalisées; et/ou ab)
différentes zones de rigidité avec une résistance à la déformation différente sont réalisées; et
ac) les différentes zones de courbure avec les différentes zones de rigidité peuvent être réalisées de manière superposées les unes aux autres; et/ou
b) sur le support de dossier **(40)** à l'intérieur de la chaîne à maillons **(41):**
ba) dans sa région supérieure, par rapport à la région inférieure, est prévue une forme pré-cintrée plus fortement, afin d'offrir à l'utilisateur s'appuyant dans le siège, depuis les épaules vers le haut, un appui davantage tourné vers lui, ce qui peut être obtenu avec un dimensionnement différent et/ou un apport de matériau différent à l'intérieur de la chaîne à maillons **(41);** et
bb) la région lombaire par rapport au reste de la chaîne à maillons **(41)** est réalisée avec une plus forte résistance à la déformation afin de supporter ainsi plus fermement l'utilisateur dans cette région du corps.

14. Siège selon la revendication 10, **caractérisé en ce que**
a) entre la sous-structure **(1)** et le mécanisme **(2)** est disposé un ressort, de préférence un ressort à gaz **(12),** pour ajuster la hauteur du siège;
b) le siège est réalisé sous forme de chaise rotative;
c) la base **(450)** de l'agencement d'adaptateur **(45)** est fixée au niveau de la partie de fond **(20)** du mécanisme **(2)** ou au niveau d'une tige de piston sortant du ressort à gaz **(12)** de réglage en hauteur;
d) le support de dossier **(40)** est muni d'un rembourrage **(49)** du côté tourné vers l'utilisateur, lequel a une région lombaire et peut présenter en haut une partie de tête **(h);** dans lequel
e) un élément de support ajustable en hauteur étant prévu dans la région lombaire du rembourrage **(49)** et la partie de tête **(h)** pouvant être déplacée en hauteur.
